# EUROPÄISCHE PATENTSCHRIFT

(11) **EP 4 117 866 B1**
(45) Veröffentlichungstag und Bekanntmachung des Hinweises auf die Patenterteilung: **25.06.2025**
(21) Anmeldenummer: 21729857.9
(22) Anmeldetag: 27.05.2021
(51) Int. Cl.: B25F 5/02

(54) **HANDGRIFFVORRICHTUNG FÜR EINE HAND-WERKZEUGMASCHINE**
HANDLE DEVICE FOR A HAND-HELD POWER TOOL
DISPOSITIF DE PRÉHENSION POUR OUTIL ÉLECTRIQUE PORTATIF

(30) Priorität: 05.06.2020 DE 102020115087
(43) Veröffentlichungstag der Anmeldung: 18.01.2023
(73) Patentinhaber: Festool GmbH, 73240 Wendlingen am Neckar (DE)
(72) Erfinder: ALLGAIER, Benjamin, 72587 Römerstein (DE)
(74) Vertreter: Patentanwälte Bregenzer und Reule Partnerschaftsgesellschaft mbB
(86) Internationale Anmeldenummer: PCT/EP2021/064252
(87) Internationale Veröffentlichungsnummer: WO 2021/244947

(56) Entgegenhaltungen:
- DE-A1- 102006 041 069
- DE-A1- 102011 010 039
- DE-A1- 102016 207 755
- US-A1- 2014 020 210

## Beschreibung

Die Erfindung betrifft eine Handgriffvorrichtung zur lösbaren Befestigung an einer Hand-Werkzeugmaschine, insbesondere einer Bohrmaschine oder Schraubmaschine, wobei die Handgriffvorrichtung einen Klemmring mit einer Klemmaufnahme zur Aufnahme eines Befestigungsabschnittes, insbesondere eines Maschinenhalses, der Hand-Werkzeugmaschine und einen Handgriff aufweist, der von dem Klemmring absteht und zum Ergreifen und/oder zum Umgreifen durch einen Bediener vorgesehen und ausgestaltet ist, wobei die Klemmaufnahme anhand einer durch den Bediener manuell betätigbaren Klemm-Betätigungshandhabe zwischen einer den Befestigungsabschnitt der Hand-Werkzeugmaschine klemmenden Klemmstellung, in der eine Innenumfangsfläche der Klemmaufnahme im Klemmsitz an dem Befestigungsabschnitt der Hand-Werkzeugmaschine anliegt, und einer den Befestigungsabschnitt der Hand-Werkzeugmaschinen freigebenden Lösestellung verstellbar ist, in welcher der Befestigungsabschnitt der Hand-Werkzeugmaschine in die Klemmaufnahme entlang einer Steckachse einsteckbar ist, und wobei die Handgriffvorrichtung einen beweglich bezüglich der Klemmaufnahme gelagerten Axialformschlusskörper mit einer Axialformschlusskontur zum Eingriff in eine Gegen-Axialformschlusskontur des Befestigungsabschnittes der Hand-Werkzeugmaschine aufweist.

Eine Handgriffvorrichtung dieser Art ist beispielsweise in DE 10 2016 207 755 A1 beschrieben.

Eine Handgriffvorrichtung gemäß DE 38 29 801 A1 weist eine Hülse mit einer sogenannten Arretiernase als Axialformschlusskontur auf, die durch Verstellen der Klemmaufnahme in die Klemmstellung in eine Nut am Spindelhals der Hand-Werkzeugmaschine eingreift. Die Klemmaufnahme ermöglicht einen reibschlüssigen, klemmenden Halt der Handgriffvorrichtung an der Hand-Werkzeugmaschine. Als axiale zusätzliche formschlüssige Verriegelung oder Fixierung bezüglich der Steckachse dient die Axialformschlusskontur. Zum Verstellen der Handgriffvorrichtung bezüglich der Hand-Werkzeugmaschine, beispielsweise in Bezug auf die Drehposition bezüglich der Steckachse und/oder zum Lösen der Handgriffvorrichtung, ist der Klemmsitz zu lösen, indem während eines anfänglichen Drehbetätigungsabschnittes eines Handgriffs die Klemmaufnahme in die Lösestellung verstellt wird. Zudem muss auch der axiale Formschluss anhand eines sich daran anschließenden Drehbetätigungsabschnittes eines Handgriffs aufgehoben werden.

DE 10 2008 000 516 A1 und WO 2009/109247 A1 beschreiben eine Hand-Werkzeugmaschine mit einem Federelement, welches als Axialformschlusskörper in die Klemmaufnahme federnd nachgiebig vorsteht.

Weitere Handgriffvorrichtungen sind aus DE 10 2006 041 069 A1 und US 2014/0020210 A1 bekannt.

Bei den bekannten Handgriffvorrichtungen ist die Handhabung unbequem.

Es ist daher die Aufgabe der vorliegenden Erfindung, eine verbesserte Handgriffvorrichtung vorzuschlagen.

Zur Lösung der Aufgabe ist bei einer Handgriffvorrichtung der eingangs genannten Art vorgesehen, dass sie eine von der Klemm-Betätigungshandhabe separate und durch den Bediener unabhängig von der Klemm-Betätigungshandhabe manuell betätigbare Formschluss-Betätigungshandhabe zum Verstellen des Axialformschlusskörpers zwischen einer Eingriffsstellung, in der die Axialformschlusskontur im Eingriff mit der Gegen-Axialformschlusskontur ist und die Handgriffvorrichtung bezüglich der Steckachse formschlüssig an dem Befestigungsabschnitt der Hand-Werkzeugmaschine verriegelt, und einer Freigabestellung aufweist, in der die Axialformschlusskontur außer Eingriff mit der Gegen-Axialformschlusskontur ist und die Hand-Werkzeugmaschine und die Haltevorrichtung bezüglich der Steckachse relativ zueinander verschieblich sind.

Es ist dabei ein Grundgedanke, dass der Klemmring mit der Klemm-Betätigungshandhabe zwischen der Klemmstellung und der Lösestellung verstellbar ist und die Axialformschlusskontur unabhängig und/oder separat von der Klemm-Betätigungshandhabe oder dem Klemmring anhand der Formschluss-Betätigungshandhabe betätigbar ist. Es sind also zwei voneinander unabhängig und/oder separat manuell betätigbare Betätigungshandhaben vorhanden.

Die Axialformschlusskontur ist unabhängig von dem Klemmring und/oder der Klemmaufnahme beweglich gelagert und/oder betätigbar. Die Axialformschlusskontur ist relativ zu der Klemmaufnahme beweglich gelagert.

Die Axialformschlusskontur ist vorzugsweise als eine Rippe ausgestaltet. Die Gegen-Axialformschlusskontur ist beispielsweise als eine Nut, insbesondere als eine Ringnut ausgestaltet.

An der Axialformschlusskontur und/oder der Gegen-Axialformschlusskontur können Schrägflächen oder Einführschrägen vorgesehen sein, die ein Ineingriffbringen der Axialformschlusskontur und der Gegen-Axialformschlusskontur erleichtern.

Vorteilhaft ist vorgesehen, dass die Axialformschlusskontur bei in Lösestellung befindlicher Klemmaufnahme und/oder in Lösestellung befindlichem Klemmring anhand der Formschluss-Betätigungshandhabe zwischen der Eingriffsstellung und der Freigabestellung verstellbar ist. Es ist möglich dass die Verklemmung zwischen der Handgriffvorrichtung und der Hand-Werkzeugmaschine lösbar ist, also der Klemmring in seine Lösestellung verstellbar ist, während die Axialformschlusskontur in Eingriff mit der Gegen-Axialformschlusskontur des Befestigungsabschnitts der Hand-Werkzeugmaschine bleibt.

Vorteilhaft ist es, wenn die Axialformschlusskontur in der Eingriffsstellung die Handgriffvorrichtung bezüglich der Steckachse an dem Befestigungsabschnitt axial verschiebefest und/oder formschlüssig fixiert und/oder zu einer derartigen Fixierung ausgestaltet ist. So können beispielsweise eine Querbreite der Axialformschlusskontur und der Gegen-Axialformschlusskontur bezüglich der Steckachse gleich sein, abgesehen von einem Bewegungsspiel, welches ein Ineingriffbringen der Axialformschlusskonturen ineinander ermöglicht. Wenn also die Axialformschlusskontur in die Gegen-Axialformschlusskontur eingreift, ist die Handgriffvorrichtung bezüglich des Befestigungsabschnittes entlang der Steckachse nicht verschieblich.

Vorteilhaft ist vorgesehen, dass die Axialformschlusskontur in der Eingriffsstellung vor die Innenumfangsfläche der Klemmaufnahme vorsteht. Diese Ausgestaltung der Axialformschlusskontur ist in jedem Fall vorteilhaft, wenn die Klemmaufnahme in der Klemmstellung ist. Vorteilhaft ist es aber insbesondere, wenn die Axialformschlusskontur in der Eingriffsstellung vor die Innenumfangsfläche der Klemmaufnahme vorsteht, wenn Klemmaufnahme in ihrer Lösestellung ist. Somit kann z.B. die Klemmaufnahme gelöst sein oder werden, ohne dass der axiale Formschluss aufgehoben ist. Der axiale Formschluss zwischen der Handgriffvorrichtung und der Hand-Werkzeugmaschine kann somit erhalten bleiben, auch wenn die Verklemmung gelöst ist.

Vorteilhaft ist vorgesehen, dass die Axialformschlusskontur in der Eingriffsstellung weiter vor die Innenumfangsfläche der Klemmaufnahme als in der Freigabestellung vorsteht.

Es kann vorgesehen sein, dass die Axialformschlusskontur in der Freigabestellung nicht vor die Innenumfangsfläche der Klemmaufnahme vorsteht und/oder mit der Innenumfangsfläche fluchtet und/oder hinter die Innenumfangsfläche der Klemmaufnahme zurück steht. Sämtliche vorgenannten Ausgestaltungen sind beispielsweise dadurch realisierbar, dass ein Stellweg der Axialformschlusskontur zwischen der Eingriffsstellung und der Lösestellung entsprechend weit ist. Somit können also beispielsweise auch mehrere Lösestellungen vorgesehen sein. Möglich ist beispielsweise, dass die Axialformschlusskontur zwar auch in der Lösestellung noch vor die Innenumfangsfläche der Klemmaufnahme vorsteht, jedoch nicht mehr in Eingriff mit der Gegen-Axialformschlusskontur ist. Durch einen entsprechenden Stellweg der Axialformschlusskontur kann diese beispielsweise noch weiter von der Innenumfangsfläche der Klemmaufnahme weg verstellt werden, sodass die Axialformschlusskontur mit der Innenumfangsfläche fluchtet oder hinter diese zurück verstellt ist.

Vorteilhaft ist es, wenn die Axialformschlusskontur in der Eingriffsstellung vor einen ringförmigen oder kreisringförmigen Steckquerschnitt der Klemmaufnahme nach radial innen vorsteht und in der Freigabestellung hinter den Steckquerschnitt zurück verstellt ist oder mit dem Steckquerschnitt fluchtet, sodass die Klemmaufnahme in der Freigabestellung der Axialformschlusskontur einen kreisringförmigen Steckquerschnitt zum Einstecken des Befestigungsabschnitts der Hand-Hand-Werkzeugmaschine bereitstellt oder freigibt.

Die Klemmaufnahme weist beispielsweise eine zylindrische Gestalt auf.

An dieser Stelle sei erwähnt, dass der Steckquerschnitt der Klemmaufnahme vorzugsweise kreisringförmig ist und/oder einen Durchmesser von exakt oder etwa 43 mm aufweist. Somit ist die Handgriffvorrichtung kompatibel mit einer Vielzahl von Hand-Werkzeugmaschinen, deren Befestigungsabschnitt eine Klemmpartie aufweist, deren Außenumfang etwa kreisringförmig ist und/oder einen Durchmesser von etwa 43 mm aufweist. Auch dann, wenn die Hand-Werkzeugmaschine keine passende Gegen-Axialformschlusskontur aufweist, stört die Axialformschlusskontur der Handgriffvorrichtung nicht, wenn sie ihre Freigabestellung einnimmt oder in die Freigabestellung verstellt ist.

Vorzugsweise ist der Klemmring als Ganzes und/oder im Bereich der Klemmaufnahme elektrisch nicht leitfähig oder elektrisch isolierend. Vorteilhaft ist mindestens die Klemmaufnahme elektrisch isolierend oder elektrisch nicht leitfähig. Beispielsweise besteht die Klemmaufnahme oder der Klemmring als Ganzes aus einem Kunststoffmaterial, insbesondere einem elektrisch nicht leitfähigen Kunststoffmaterial. Ohne weiteres wäre aber auch ein metallischer Klemmring möglich, der die Klemmaufnahme unmittelbar bereitstellt. Zur elektrischen Isolation kann der metallische Klemmring mit einer elektrisch isolierenden Beschichtung im Bereich der Klemmaufnahme ausgestattet sein.

Der Axialformschlusskörper ist vorzugsweise ein von dem Klemmring separater Körper. Der Axialformschlusskörper ist vorzugsweise ein von dem Klemmring separater Körper. Der Axialformschlusskörper ist vorzugsweise nicht mit dem Klemmring einstückig.

Vorzugsweise ist der Axialformschlusskörper unabhängig von der Klemm-Betätigungshandhabe zwischen der Eingriffstellung und der Freigabestellung verstellbar und/oder nicht mit der Klemm-Betätigungshandhabe bewegungsgekoppelt und/oder in Betätigungseingriff.

Vorzugsweise ist vorgesehen, dass der Axialformschlusskörper ausschließlich durch die Formschluss-Betätigungshandhabe zwischen der Eingriffstellung und der Freigabestellung betätigbar ist, insbesondere aus der Eingriffstellung in die Freigabestellung und/oder aus der Freigabestellung in die Eingriffstellung betätigbar ist.

Es ist vorteilhaft, wenn der Axialformschlusskörper nicht durch die Klemm-Betätigungshandhabe betätigbar ist. Somit kann also beispielsweise die Klemm-Betätigungshandhabe in eine der Klemmstellung der Klemmaufnahme zugeordnete Stellung und/oder in eine der Lösestellung der Klemmaufnahme zugeordnete Stellung verstellt werden, ohne dass bei einer derartigen Verstellung der Axialformschlusskörper zwischen der Eingriffstellung und der Freigabestellung verstellt wird.

Vorteilhaft ist der Axialformschlusskörper zwischen der Eingriffstellung und der Freigabestellung verstellbar ist, wenn die Klemmaufnahme in der Klemmstellung ist. Somit kann der Axialformschlusskörper auch dann in die Freigabestellung verstellt werden, wenn der Klemmring den Befestigungsabschnitt der Hand-Werkzeugmaschine klemmt.

Es versteht sich, dass mehrere Axialformschlusskonturen vorgesehen sein können, d. h. mindestens zwei Axialformschlusskonturen. Diese Axialformschlusskonturen können an ein und demselben Axialformschlusskörper vorgesehen sein. Es ist aber auch möglich, dass mehrere Axialformschlusskörper vorgesehen sind.

Zur Betätigung des mindestens einen Axialformschlusskörpers kann eine einzige Formschluss-Betätigungshandhabe vorgesehen sein. Die Formschluss-Betätigungshandhabe ist beispielsweise anhand eines Getriebes, einer Mitnehmer-Anordnung oder dergleichen, mit einem Axialformschlusskörper oder mehreren Axialformschlusskörpern verbunden. Es ist aber auch möglich, dass mehrere Formschluss-Betätigungshandhaben für einen Axialformschlusskörper oder für mehrere Axialformschlusskörper vorgesehen sind. Somit kann beispielsweise ein Bediener durch Bedienung unterschiedlicher Formschluss-Betätigungshandhaben, beispielsweise zweier verschiedener Formschluss-Betätigungshandhaben, ein und denselben Axialformschlusskörper oder mehrere Axialformschlusskörper gleichzeitig betätigen.

Vorteilhaft ist es, wenn der Axialformschlusskörper und die Formschluss-Betätigungshandhabe fest miteinander verbunden oder einstückig sind. Alternativ ist auch möglich, dass beispielsweise eine Mitnahmeeinrichtung und/oder ein Getriebe oder dergleichen zwischen der mindestens einen Formschluss-Betätigungshandhabe und dem mindestens einen Axialformschlusskörper angeordnet ist. Die Mitnahmeeinrichtung kann beispielsweise ein Getriebe sein oder umfassen. Die Mitnahmeeinrichtung kann auch einen Freigang zwischen dem Axialformschlusskörper und der Formschluss-Betätigungshandhabe umfassen.

Zwar ist es möglich, dass der Axialformschlusskörper manuell von der Eingriffsstellung in die Freigabestellung und umgekehrt von der Freigabestellung in die Eingriffsstellung betätigbar oder zu betätigen ist. Bevorzugt ist es jedoch, wenn der Axialformschlusskörper durch eine Federanordnung in die Eingriffsstellung belastet ist. Somit betätigt der Bediener den Axialformschlusskörper entgegen der Kraft der Federanordnung in Richtung der Freigabestellung, während die Federanordnung in entgegengesetzter Richtung, also in die Eingriffsstellung, wirkt. Beispielsweise ist der Axialformschlusskörper als ein in Richtung der Eingriffsstellung belastetes Rastglied ausgestaltet.

Die Federanordnung umfasst beispielsweise eine Schraubenfeder und/oder eine metallische Feder. Bevorzugt ist es, wenn die Federanordnung von einem Spannanker zum Verstellen des Klemmrings zwischen der Lösestellung und der Klemmstellung durchsetzt oder durchdrungen ist.

Vorteilhaft umfasst die Federanordnung mindestens eine von dem Axialformschlusskörper separate Feder.

Die Federanordnung wird vorzugsweise nicht durch eine federnde Anlenkung des Axialformschlusskörpers und/oder durch eine von dem Axialformschlusskörper separate Feder gebildet. Mithin hat also nicht der Axialformschlusskörper selbst eine federnde Eigenschaft, beispielsweise indem er federnd beweglich an einem anderen Körper, beispielsweise dem Klemmring, angelenkt ist.

Selbstverständlich ist es aber möglich, dass die Federanordnung durch eine federelastische Anlenkung des Axialformschlusskörpers, beispielsweise an einen Grundkörper des Klemmrings, gebildet ist oder eine derartige federelastische Anlenkung umfasst.

Bevorzugt ist es, wenn der Axialformschlusskörper relativ zum Klemmring entlang einer Stellachse linear verschieblich gelagert ist. Die Feder oder Federanordnung wirkt insbesondere in Richtung der Stellachse auf den Axialformschlusskörper. Es ist möglich, dass der axial Formschlusskörper relativ zum Klemmring ausschließlich linear verschieblich entlang einer oder mehrerer Stellachsen gelagert ist. Weiterhin ist es möglich, dass der Axialformschlusskörper relativ zu dem Klemmring unverdrehbar oder nicht schwenkbar ist. Vorteilhaft ist der Axialformschlusskörper bezüglich des Klemmrings ausschließlich linear verschieblich gelagert, jedoch nicht schwenkbar gelagert.

Alternativ möglich wäre aber auch eine schwenkbewegliche Lagerung oder schiebe-schwenkbewegliche Lagerung oder eine Lagerung entlang einer Kurvenbahn des Axialformschlusskörpers zwischen der Eingriffsstellung und der Freigabestellung. Beispielsweise ist der Axialformschlusskörper dann anhand eines Schwenklagers schwenkbeweglich oder anhand einer Kulissenführung entlang einer Kurvenbahn und/oder schiebe-schwenkbeweglich zwischen der Freigabestellung und der Eingriffsstellung gelagert. Das Schwenklager kann beispielsweise ein mit dem Axialformschlusskörper verbundenes Achsglied aufweisen, welches an einer Lageraufnahme um eine Schwenkachse schwenkbar gelagert ist.

Zur Bereitstellung der verschieblichen Lagerung des Axialformschlusskörpers ist vorzugsweise eine Führungseinrichtung oder ein Linearlager vorgesehen. Bevorzugt ist am Handgriff und/oder dem Klemmring eine Führungseinrichtung zum linearen Führen des Axialformschlusskörpers entlang der Stellachse vorgesehen und/oder angeordnet. Beispielsweise können Führungsflächen der Führungseinrichtung sowohl am Klemmring als auch am Handgriff, insbesondere einem Stützkörper des Handgriffs, angeordnet sein, an denen der Axialformschlusskörper bezüglich der Stellachse linear gelagert ist.

Die Stellachse verläuft vorzugsweise tangential oder in einem Radialabstand tangential zur Innenumfangsfläche der Klemmaufnahme.

Vorteilhaft ist es, wenn die Axialformschlusskontur eine Schrägfläche oder Keilfläche zur Anlage und/oder zum Verkeilen mit der Gegen-Axialformschlusskontur, beispielsweise deren Boden, aufweist. Der Boden ist beispielsweise ein Nutboden einer als Nuten ausgestalteten Gegen-Axialformschlusskontur. Insbesondere vorteilhaft ist es, wenn der Axialformschlusskörper als Keilkörper ausgestaltet ist oder einen Keilkörper aufweist, der zum Verkeilen mit der Gegen-Axialformschlusskontur der Hand-Werkzeugmaschine ausgestaltet und/oder vorgesehen ist. Die Schrägfläche oder Keilfläche ist vorzugsweise bezüglich der Stellachse flachgeneigt. Beispielsweise hat die Schrägfläche oder Keilfläche eine Neigung bezüglich von weniger als 30°, insbesondere weniger als 25°, bevorzugt sogar nur weniger als 20° oder weniger als 15°. Die Schrägfläche oder Keilfläche und die Stellachse sind also in einem derartigen Winkel zueinander winkelig. An dieser Stelle sei erwähnt, dass die Schrägfläche oder Keilfläche auch eine bogenförmige Gestalt oder bogenförmige Abschnitte aufweisen kann. Mithin muss also die Schrägfläche oder Keilfläche keine Planfläche oder ebene Fläche sein.

Durch die Schrägneigung der Keilfläche oder Schrägfläche wird beispielsweise eine Stellkraft, die entlang der Stellachse wirkt, bezüglich einer Anpresskraft verstärkt, mit der der Axialformschlusskörper auf die Gegen-Axialformschlusskontur wirkt. Eine beispielsweise auf den Axialformschlusskörper wirkende Federkraft der Federanordnung erzeugt eine Anpresskraft auf die Gegen-Axialformschlusskontur, beispielsweise deren Boden, die durch den vorgenannten kleinen Winkel zwischen der Schrägfläche oder Keilfläche einerseits und andererseits der Stellachse verstärkt wird, insbesondere um ein Mehrfaches verstärkt wird. Die tangentiale Krafteinleitung des Axialformschlusskörpers wird also sozusagen verstärkt.

Ein bevorzugtes Konzept sieht vor, dass der Handgriff eine Längsmittelachse aufweist, zu der die Stellachse parallel oder koaxial ist.

Eine vorteilhafte Maßnahme sieht vor, dass die Axialformschlusskontur bezüglich der Innenumfangsfläche der Klemmaufnahme und/oder bezüglich eines Zentrums der Klemmaufnahme tangential verschieblich gelagert ist.

Die Klemm-Betätigungshandhabe und die Formschluss-Betätigungshandhabe sind vorzugsweise bezüglich des Klemmrings mit unterschiedlichen Bewegungsfreiheitsgraden beweglich gelagert, d. h. beispielsweise die Klemm-Betätigungshandhabe drehbar bezüglich des Klemmrings, die Formschluss-Betätigungshandhabe verschieblich bezüglich des Klemmrings. So sieht ein Ausführungsbeispiel vor, dass die Klemm-Betätigungshandhabe zur Verstellung der Klemmaufnahme zwischen der Klemmstellung und der Lösestellung bezüglich des Klemmrings drehbar gelagert ist und die Formschluss-Betätigungshandhabe zur Verstellung des Axialformschlusskörpers zwischen der Eingriffsstellung und der Freigabestellung bezüglich des Klemmrings verschieblich gelagert ist. Grundsätzlich denkbar wäre es aber auch, dass auch die Formschluss-Betätigungshandhabe bezüglich des Klemmrings drehbar gelagert, um die Axialformschlusskontur zwischen der Eingriffsstellung und der Freigabestellung zu verstellen. Dabei ist es möglich, dass eine Drehbewegung der Formschluss-Betätigungshandhabe anhand eines Getriebes in eine lineare Bewegung der Formschlusskontur umgelenkt ist.

Der Axialformschlusskörper und die Klemm-Betätigungseinrichtung sind vorteilhaft koaxial angeordnet, insbesondere in Bezug auf eine nachfolgend noch erläuterte Spannachse und/oder in Bezug auf eine Längsachse eines nachfolgend ebenfalls noch erläuterten Spannankers.

Der Klemm-Betätigungshandhabe ist vorteilhaft durch einen von einem Bediener mit seiner Handinnenfläche umgreifbaren stabförmigen Handgriffkörper des Handgriffs gebildet oder weist einen solchen Handgriffkörper auf. Der Handgriffkörper bildet also ein Bestandteil, insbesondere einen wesentlichen Bestandteil oder Haupt-Bestandteil, des Handgriffs, der von dem Klemmring absteht und vom Bediener zum Halten und Führen der Hand-Werkzeugmaschine umgreifbar und/oder ergreifbar ist.

Durch Austausch beispielsweise des Handgriffkörpers oder Verwendung unterschiedlicher Handgriffkörper kann der Handgriff unterschiedliche geometrische Gestalten aufweisen, beispielsweise unterschiedliche Durchmesser aufweisen und/oder unterschiedlich lang ausgestaltet sein. Somit können ergonomische Anpassungen ohne weiteres realisiert werden.

Vorteilhaft ist es, wenn die Formschluss-Betätigungshandhabe zwischen der Klemm-Betätigungshandhabe und dem Klemmring angeordnet ist. Somit kann also der Bediener die Klemm-Betätigungshandhabe oder den Handgriffkörper umgreifend beispielsweise mit Daumen und/oder Zeigefinger die Formschluss-Betätigungshandhabe betätigen.

Ein vorteilhaftes Konzept sieht vor, dass zwischen einem zum Umgreifen der Klemm-Betätigungshandhabe vorgesehenen Griffabschnitt der Klemm-Betätigungshandhabe, beispielsweise des vorgenannten Handgriffkörpers, und einer zur manuellen Betätigung vorgesehenen Grifffläche der Formschluss-Betätigungshandhabe ein Abstand vorgesehen ist, der etwa dem Abstand zwischen einem vorderen Daumenglied einer Hand eines erwachsenen Bedieners und einem Zeigefinger derselben Hand entspricht, wenn der Daumen von der Hand abgespreizt ist. Der Bediener kann somit den Griffabschnitt der Klemm-Betätigungshandhabe umgreifen und zugleich mit dem vorderen Daumenglied die Formschluss-Betätigungshandhabe betätigen. Der Bediener kann beispielsweise die Formschluss-Betätigungshandhabe zu dem Griffabschnitt der Klemm-Betätigungshandhabe hin axial verschieben, insbesondere zur Betätigung des Axialformschlusskörpers in Richtung der Freigabestellung.

An einer der Formschluss-Betätigungshandhabe zugewandten Seite weist der Handgriffkörper der Klemm-Betätigungshandhabe vorzugsweise einen Stützvorsprung, insbesondere Flanschvorsprung auf, an der sich die Hand eines Bedieners, insbesondere zur Betätigung der Formschluss-Betätigungshandhabe, abstützen kann.

Vorteilhaft ist es, wenn die Formschluss-Betätigungshandhabe als ein Ringkörper oder Hülsenkörper ausgestaltet ist. Insbesondere hatte ein derartiger Hülsenkörper eine zum Betätigen durch den Bediener vorgesehene Grifffläche, die zu ihrer vom Klemmring abgewandten Seite hin ansteigend verläuft und/oder eine Griffmulde aufweist.

Die Klemm-Betätigungshandhabe ist vorzugweise unabhängig von der Formschluss-Betätigungshandhabe an dem Klemmring abgestützt.

Zur Betätigung des Klemmrings ist ein Spannanker vorteilhaft. Beispielsweise ist der Klemmring durch einen Spannanker zwischen der Klemmstellung und der Lösestellung verstellbar. Der Spannanker ist durch einen Handgriffkörper der Klemm-Betätigungshandhabe, beispielsweise den vorgenannten Handgriffkörper, linear entlang einer Spannachse betätigbar. Der Handgriffkörper ist vorzugsweise um die Spannachse drehbar an einem Grundkörper des Handgriffs gelagert und bildet den Klemm-Betätigungskörper. An dem Spannanker ist beispielsweise ein Gewindeabschnitt vorgesehen, der in eine Schraubaufnahme, die mit dem Handgriffkörper drehfest verbunden ist, eingeschraubt ist. Durch eine Drehbetätigung des Handgriffkörpers wird der Spannanker relativ zu der Schraubaufnahme linear verstellbar, um den Klemmring zwischen der Klemmstellung und der Lösestellung zu verstellen.

Der Spannanker ist ebenso wie der bereits erwähnte Handgriffkörper vorzugsweise austauschbar.

Es ist möglich, durch unterschiedlich lange Spannanker beispielsweise eine Länge des Handgriffes unterschiedlich auszugestalten und/oder größere oder kleinere Abstände zwischen dem Klemmring und der Klemm-Betätigungshandhabe, insbesondere dem Handgriffkörper, zu realisieren. Beispielsweise können Distanzelemente, insbesondere der in der Detailbeschreibung erwähnte Stützkörper, unterschiedlicher Länge zwischen der Klemm-Betätigungshandhabe und der Formschluss-Betätigungshandhabe angeordnet sein, insbesondere solche, die vom Spannanker durchdrungen sind.

Der Spannanker ist beispielsweise ein stabförmiges oder bolzenförmiges Bauteil. Der Spannanker kann beispielsweise einander gegenüberliegende Ringenden des Klemmrings zur Verstellung in Richtung der Klemmstellung zueinander hin verspannen und zum Lösen der Verklemmung, also in Richtung der Lösestellung, zu einer Bewegung voneinander weg freigeben oder die Ringenden aktiv in Richtung der Lösestellung voneinander weg verstellen.

Der Spannanker erstreckt sich also beispielsweise zwischen dem Klemmring und der Klemm-Betätigungshandhabe, insbesondere deren Handgriffkörper.

Vorteilhaft ist es, wenn der Axialformschlusskörper von dem Spannanker durchsetzt ist und/oder an dem Spannanker geführt ist. Der Spannanker kann also gleichzeitig ein Führungselement oder die bereits erwähnte Führungseinrichtung für den Axialformschlusskörper bilden.

Ein bevorzugtes Ausführungsbeispiel sieht vor, dass die Handgriffvorrichtung mindestens eine Drehformschlusskontur zum Eingriff in eine Gegen-Drehformschlusskontur am Befestigungsabschnitt der Hand-Werkzeugmaschine aufweist, wobei die Gegen-Drehformschlusskontur und Drehformschlusskontur, wenn sie in Eingriff miteinander sind, die Handgriffvorrichtung relativ zum Befestigungsabschnitt der Hand-Werkzeugmaschine bezüglich der Steckachse drehfest fixieren. Die Drehformschlusskontur und die Gegen-Drehformschlusskontur können beispielsweise durch eine Relativbewegung von Befestigungsabschnitt und Handgriffvorrichtung entlang der Steckachse in Eingriff und außer Eingriff bringbar sein. Die Drehformschlusskontur und die Gegen-Drehformschlusskontur sind beispielsweise als Rippenstrukturen, Zahnstrukturen oder dergleichen ausgestaltet oder weisen derartige Strukturen auf. Beispielsweise kann eine kreisringförmige Verzahnung als Drehformschlusskontur und als Gegen-Drehformschlusskontur vorgesehen sein. Insbesondere sind die Drehformschlusskonturen so ausgestaltet, dass die Handgriffvorrichtung in Bezug auf die Steckachse in mindestens zwei, vorzugsweise mehreren Winkelstellungen relativ zu dem Befestigungsabschnitt verdrehfest festlegbar ist.

Beispielsweise ist die Drehformschlusskontur an einer von der Steckachse durchsetzten Stirnseite des Klemmrings angeordnet. Vorteilhaft ist es insbesondere, wenn an einander entgegengesetzten Stirnseiten des Klemmrings jeweils Drehformschlusskonturen vorgesehen sind. Somit kann die Handgriffvorrichtung in zu einander entgegengesetzten Montagepositionen an dem Befestigungsabschnitt befestigt werden, wobei die Drehformschlusskonturen ineinander eingreifen. Der Handgriff steht in den beiden Montagepositionen an jeweils einer anderen voneinander entgegengesetzten Seiten von dem Befestigungsabschnitt der Hand-Werkzeugmaschine ab.

Vorteilhaft ist es, wenn die Axialformschlusskontur in der Eingriffsstellung die Handgriffvorrichtung bezüglich der Steckachse an dem Befestigungsabschnitt axial verschiebefest und/oder formschlüssig derart fixiert, dass die Drehformschlusskontur in Eingriff mit der Gegen-Drehformschlusskontur gehalten ist, und/oder zu einer derartigen Fixierung ausgestaltet ist. Beispielsweise ist ein Abstand der Axialformschlusskontur zu der Drehformschlusskontur oder sind die Abstände zu den Drehformschlusskonturen an den einander entgegengesetzten Stirnseiten des Klemmrings so bemessen, dass die Axialformschlusskontur in der Eingriffsstellung die Handgriffvorrichtung bezüglich der Steckachse an dem Befestigungsabschnitt axial verschiebefest und/oder formschlüssig derart fixiert, dass die Drehformschlusskontur in Eingriff mit der Gegen-Drehformschlusskontur gehalten ist, wenn die Handgriffvorrichtung an dem Befestigungsabschnitt montiert ist.

Ein vorteilhaftes Konzept sieht vor, dass die Axialformschlusskontur in ihrer in die Gegen-Axialformschlusskontur eingreifenden Eingriffsstellung oder in einer Zwischenstellung zwischen der Eingriffsstellung und der Lösestellung die Handgriffvorrichtung bezüglich der Steckachse um einen vorbestimmten Verstellweg axial verschieblich, jedoch verliersicher an dem Befestigungsabschnitt hält. Es ist zum Beispiel möglich, dass die Axialformschlusskontur in der Eingriffsstellung die Handgriffvorrichtung bezüglich der Steckachse verschiebefest an dem Befestigungsabschnitt hält und in der Lösestellung ein Entfernen der Handgriffvorrichtung von dem Befestigungsabschnitt ermöglicht, während in der Zwischenstellung ein Teil oder ein Teilabschnitt der Axialformschlusskontur in die Gegen-Axialformschlusskontur eingreift, jedoch ein axiales Bewegungsspiel der Handgriffvorrichtung relativ zu dem Befestigungsabschnitt der Hand-Werkzeugmaschine bezüglich der Steckachse zulässt.

Beispielsweise kann eine Querbreite der Gegen-Axialformschlusskontur bezüglich der Steckachse so bemessen sein und/oder den Verstellweg bereitstellen, dass die Axialformschlusskontur zwar in die Gegen-Axialformschlusskontur eingreift, jedoch darin entlang der Steckachse in der Eingriffsstellung oder der vorgenannten Zwischenstellung beweglich aufgenommen ist. Es ist auch möglich, dass eine derartige axiale Beweglichkeit bzw. der Verstellweg durch beispielsweise eine schräge Kontur der Axialformschlusskontur, die zu einem freien Endbereich oder vorderen Bereich der Axialformschlusskontur schräg ausläuft, und/oder durch einen Haltevorsprung der Axialformschlusskontur, der vor einen Grundkörper der Axialformschlusskontur vorsteht oder dergleichen, realisiert ist.

Bevorzugt ist der axiale Verstellweg in der Eingriffsstellung oder insbesondere in der vorgenannten Zwischenstellung so bemessen, dass die Drehformschlusskontur der Handgriffvorrichtung und die Gegen-Drehformschlusskontur des Befestigungsabschnitts außer Eingriff und in Eingriff miteinander bringbar sind. Mithin greift also die Axialformschlusskontur zwar in die Gegen-Axialformschlusskontur ein, sodass die Handgriffvorrichtung verliersicher an dem Befestigungsabschnitt gehalten ist. Dennoch ist die Handgriffvorrichtung von der Gegen-Drehformschlusskontur entlang der Steckachse weg beweglich, sodass sie um die Steckachse drehbar ist.

Die Hand-Werkzeugmaschine ist vorzugsweise eine Bohrmaschine oder Schraubmaschine. Die Hand-Werkzeugmaschine bildet vorteilhaft einen Bestandteil eines Systems, welches die Hand-Werkzeugmaschine sowie die Handgriffvorrichtung umfasst. Ein an der Hand-Werkzeugmaschine anbringbare es Arbeitswerkzeug ist vorzugsweise ein Bohrwerkzeug oder Schraubwerkzeug.

Nachfolgend wird ein Ausführungsbeispiel der Erfindung anhand der Zeichnung erläutert. Es zeigen:
- Figur 1: ein System mit einer Hand-Werkzeugmaschine sowie eine Handgriffvorrichtung,
- Figur 2: das System gemäß Figur 1, wobei die Handgriffvorrichtung an der Hand-Werkzeugmaschine montiert ist,
- Figur 3: einen vorderen Teil der Handgriffvorrichtung gemäß vorstehender Figuren in perspektivischer Schrägansicht,
- Figur 4: einen alternativen Axialformschlusskörper für die Handgriffvorrichtung gemäß Figur 3,
- Figur 5: die Handgriffvorrichtung gemäß vorstehender Figuren sowie einen Maschinenhals der Hand-Werkzeugmaschine,
- Figur 6: eine Explosionsdarstellung der Handgriffvorrichtung gemäß vorstehender Figuren,
- Figur 7: einen Schnitt durch die Handgriffvorrichtung gemäß Figur 5, etwa entlang einer Schnittlinie A-A in Figur 5 in einer Eingriffsstellung ihres Axialformschlusskörpers,

- Figur 8: eine Teilansicht der Handgriffvorrichtung gemäß Figur 7, wobei der Axialformschlusskörper in eine Freigabestellung verstellt ist,
- Figur 9: eine Schnittansicht der Handgriffvorrichtung gemäß Figur 7, etwa entlang einer Schnittlinie B-B in Figur 7 in Zusammenwirkung mit einem Befestigungsabschnitt der Hand-Werkzeugmaschine, der eine modifizierte Gegen-Axialformschlusskontur aufweist.

Ein System 5 umfasst eine Hand-Werkzeugmaschine 10, beispielsweise ein Schraubgerät sowie eine Handgriffvorrichtung 30.

Ein Maschinengehäuse 11 der Hand-Werkzeugmaschine 10 weist einen Antriebsabschnitt 12 auf, von dem ein Handgriffabschnitt 13 absteht. Am freien, vom Antriebsabschnitt 12 abgewandten Fußabschnitt 14 des Handgriffabschnittes 13 ist ein Energiespeicher 14A, beispielsweise ein Akkupack, zur elektrischen Energieversorgung der Hand-Werkzeugmaschine 10 lösbar anordenbar. Alternativ zum mobilen Energiespeicher 14A oder in Ergänzung zu diesem kann die Hand-Werkzeugmaschine 10 auch einen Netzanschluss, insbesondere ein Netzkabel, zum Anschluss an ein elektrisches Energieversorgungsnetz aufweisen.

Im Antriebsabschnitt 12 ist ein Antriebsmotor 15, beispielsweise ein elektrischer oder pneumatischer Antriebsmotor, angeordnet, der direkt oder über ein Getriebe 16 eine Werkzeugaufnahme 17 zur Anordnung eines Arbeitswerkzeuges 19, beispielsweise eines Schraubwerkzeugs oder Bohrwerkzeugs, aufweist. Der Antriebsmotor 12 treibt die Werkzeugaufnahme 17 beispielsweise um eine Drehachse DA an.

Der Antriebsmotor 15 ist anhand eines Schalters 18 einschaltbar und ausschaltbar, insbesondere auch bezüglich seiner Drehzahl veränderbar.

Die Werkzeugaufnahme 17 ist an einem Befestigungsabschnitt 20, beispielsweise einem sogenannten Maschinenhals, der Hand-Werkzeugmaschine 10 vorgesehen.

An den Befestigungsabschnitt 20 können entlang einer Steckachse S Objekte angesteckt werden, beispielsweise Bohrständer und insbesondere die nachfolgend erläuterte Handgriffvorrichtung 40.

Der Befestigungsabschnitt 20 weist einen Aufnahmeabschnitt 21 auf, der sich zwischen einer freien Stirnseite 22 des Befestigungsabschnittes 20, an dem die Werkzeugaufnahme 17 angeordnet ist, bis zu einer Stirnseite 23 des Maschinengehäuses 11, insbesondere des Antriebsabschnitts 12, erstreckt. Der Aufnahmeabschnitt 21 hat bezüglich der Steckachse S eine zylindrische Gestalt. Der Aufnahmeabschnitt 21 weist eine Haltefläche 24 auf, die als Zylindermantelfläche bezüglich der Steckachse S ausgestaltet ist oder eine sich um die Steckachse S erstreckende Zylindermantelfläche ist. Die Haltefläche 24 eignet sich als Klemmfläche. Die Stirnseite 23 ist winkelig, beispielsweise rechtwinkelig, zur Haltefläche 24.

Zur formschlüssigen Befestigung von Objekten am Befestigungsabschnitt 21 parallel zur Steckachse S ist an der Haltefläche 24 eine Gegen-Axialformschlusskontur 22 vorgesehen. Die Gegen-Axialformschlusskontur 25 ist am Aufnahmeabschnitt 21 zwischen den Stirnseiten 22 und 23 vorgesehen. Die Gegen-Axialformschlusskontur 25 ist beispielsweise als eine Nut 26 ausgestaltet, die einen Boden 27 aufweist, von dem sich Seitenwände oder Stützflächen 28 bis zur Haltefläche 24 weg erstrecken, beispielsweise rechtwinkelig.

Bevorzugt erstreckt sich die Gegen-Axialformschlusskontur 25 um den gesamten Außenumfang des Aufnahmeabschnitts 21 bezüglich der Steckachse S. Es wäre aber auch möglich, dass sich eine Gegen-Axialformschlusskontur nur über einen Teilumfang des Aufnahmeabschnitts 21 erstreckt. Vorteilhaft können auch mehrere Gegen-Axialformschlusskonturen vorgesehen sein, die beispielsweise in Bezug auf die Steckachse S nebeneinander und/oder in Umfangsrichtung bezüglich der Steckachse S nebeneinander am Aufnahmeabschnitt 21 angeordnet sind. In Bezug auf die Steckachse S nebeneinander angeordnete Gegen-Axialformschlusskonturen können beispielsweise in der Art einer Rippenstruktur, die zwei oder weitere Aufnahmenuten umfasst, ausgestaltet sein. In Umfangsrichtung bezüglich der Steckachse S nebeneinander am Aufnahmeabschnitt 21 angeordnete Gegen-Axialformschlusskonturen können sich beispielsweise jeweils um einen Winkelabschnitt um die Steckachse S herum erstrecken, beispielsweise als teilringförmige Aufnahmenuten ausgestaltet sein.

Zum formschlüssigen Halt von Objekten an dem Befestigungsabschnitt 20 in Umfangsrichtung oder Drehrichtung bezüglich der Steckachse S dienen Drehformschlusskonturen 30. Die Drehformschlusskonturen 30 stehen beispielsweise vor die Stirnseite 23 zur Haltefläche 24 vor und/oder radial nach außen vor die Haltefläche 24 vor. Die Drehformschlusskonturen 30 weisen beispielsweise mehrere parallel zur Steckachse S vor die Stirnseite 23 vorstehende Formschlussvorsprünge 31 auf. Die Drehformschlusskonturen 30 haben in Bezug auf die Steckachse S gleiche radiale Abstände 32, sodass an dem Befestigungsabschnitt 20 zu befestigende Objekte in mehreren Winkelpositionen befestigbar sind, deren Winkelabstände den Abständen 32 entsprechen.

Der Befestigungsabschnitt 20 ist an einem Befestigungskörper 35 der Hand-Werkzeugmaschine 10 vorgesehen, der einen Bestandteil des Maschinengehäuses 11 bildet oder mit diesem verbunden ist. Der Befestigungskörper 35 umfasst eine Umfangswand 36, deren radialer Außenumfang die Haltefläche 24 bereitstellt, sowie eine vor die Umfangswand 36 flanschartig vorstehende Stirnwand 37, an der die Stirnseite 23 vorgesehen ist.

An der Werkzeugaufnahme 17 kann auch ein Vorsatz 17A, beispielsweise ein Bohrfutter, ein Winkelvorsatz oder dergleichen, angeordnet sein. Am Vorsatz 17A, gemäß Figur 2 beispielhaft ein Bohrfutter, kann ein Arbeitswerkzeug 19A, beispielsweise ein Bohrer, lösbar befestigbar sein. Gerade für einen Bohrbetrieb ist wesentlich, dass der Bediener die Hand-Werkzeugmaschine sicher ergreifen kann, um die beim Bohrbetrieb auftretenden Kräfte zu halten. Zu diesem Zweck ist die Hand-Werkzeugmaschine nicht nur an ihrer Maschinengehäuse 11 ergreifbar, zum Beispiel an dem Handgriffabschnitt 13 und gegebenenfalls auch am Antriebsabschnitt 12, sondern zudem auch anhand der lösbar mit der Hand-Werkzeugmaschine 10 verbindbaren Handgriffvorrichtung 40.

Die Handgriffvorrichtung 40 weist einen Klemmring 41 zur Befestigung an der Hand-Werkzeugmaschine 10 auf. Der Klemmring 41 umfasst eine Klemmaufnahme 42, in die der Befestigungsabschnitt 20 der Hand-Werkzeugmaschine 10 entlang der Steckachse S einsteckbar ist. Die Klemmaufnahme 42 weist eine zylindrische Innenumfangsfläche 43, insbesondere eine Klemmfläche, auf, die zur Verklemmung mit der Haltefläche 24 der Hand-Werkzeugmaschine 10 vorgesehen und ausgestaltet ist. Wenn die Klemmaufnahme 42 im Klemmsitz an der Haltefläche 24 anliegt, ist die Handgriffvorrichtung 40 reibschlüssig an der Hand-Werkzeugmaschine 10 gehalten.

Der Klemmring 41 weist einen Ringkörper 44 auf, der die Klemmaufnahme 42 begrenzt. Der Ringkörper 44 weist einen umfangsseitigen Schlitz 45A auf, anhand dessen ein Steckquerschnitt der Klemmaufnahme 42 bezüglich der Steckachse S verstellbar ist. Der Schlitz 45A verläuft radial bezüglich der Steckachse S. Ringenden 45 und 46 des Ringkörpers 44 liegen im Bereich des Schlitzes 45A einander gegenüber. Der Steckquerschnitt der Klemmaufnahme 42 ist bezüglich der Steckachse S durch Betätigen der Ringenden 45 und 46 des Klemmrings 41 entlang einer Spannachse SP zueinander hin verkleinerbar ist, um in einer dadurch herstellbaren Klemmstellung K den Befestigungsabschnitt 20 der Hand-Werkzeugmaschine zu klemmen. Die Klemmstellung K ist in Figur 7 in gestrichelten Linien dargestellt. Wenn die Ringenden 45 und 46 voneinander weg bewegt werden, wird der Steckquerschnitt der Klemmaufnahme 42 vergrößert und in eine Lösestellung L verstellt, die in Figur 7 in durchgezogenen Linien dargestellt ist und in der der Befestigungsabschnitt 20 bezüglich der Steckachse S in der Klemmaufnahme 42 verschieblich ist.

Für einen verdrehsicheren Halt des Klemmrings 41 am Befestigungsabschnitt 20 bezüglich der Steckachse S sorgen an einander entgegengesetzten Stirnseiten 47 und 48 des Klemmrings 41 vorgesehene Drehformschlusskonturen 50 zum Eingriff der Drehformschlusskonturen 30 der Hand-Werkzeugmaschine 10. In dem an jeder Stirnseite 47 und 48 des Klemmrings 41 Drehformschlusskonturen 50 vorgesehen sind, können die Drehformschlusskonturen 30 des Befestigungsabschnittes 20 in jeder Steckrichtung bezüglich der Steckachse S jeweils in Eingriff mit Drehformschlusskonturen 50 der Handgriffvorrichtung 40 gebracht werden.

Die Drehformschlusskonturen 50 umfassen Formschlussaufnahmen 51 zum Eingriff der Formschlussvorsprünge 31, die Winkelabstände 52 bezüglich der Steckachse S aufweisen, die den Abständen 32 entsprechen. Vorteilhaft ist es, wenn die Formschlussaufnahmen 51 im Bereich der Ringenden 45 und 46 des Klemmrings 41 eine Winkelbreite bezüglich der Steckachse S aufweisen, um ein Bewegungsspiel des Klemmrings 41 bei der Verstellung aus der Lösestellung L in die Klemmstellung K bezüglich der Drehformschlusskonturen 30 im Bereich der Ringenden 45 und 46 zu ermöglichen.

Von dem Klemmring 41 steht ein Handgriff 60 ab. Der Handgriff 60 weist einen Stützkörper 61 auf, der am Klemmring 41 abgestützt ist. Der Stützkörper 61 umfasst einen Hülsenkörper 62, vor den ein Stützvorsprung 63 vorsteht. Der Stützvorsprung 63 steht zur einer Aufnahme 53 am Ringende 46 des Ringkörpers 44 vor. Eine Stützkontur 64 des Stützkörpers 61 stützt sich bezüglich der Spannachse SP an einer Stützkontur 54 des Klemmrings 41 ab. Die Stützkontur 54 ist beispielsweise an der Stirnseite einer Umfangswand 55 der Aufnahme 53 ausgebildet, könnte aber ohne weiteres auch eine Stufe im Inneren der Aufnahme 53 umfassen.

Zur Verstellung des Klemmrings 41 zwischen der Klemmstellung K und der Lösestellung L dient ein Spannanker 66, der den Klemmring 41 im Bereich der Ringenden 45 und 46 durchsetzt, um die Ringenden 45 und 46 zur Verstellung der Klemmaufnahme in die Klemmstellung K zueinander hin zu bewegen oder eine Bewegung der Ringenden 45 und 46 voneinander weg zur Verstellung in Richtung der Lösestellung L zuzulassen oder zu bewirken. Der Spannanker 66 weist einen am Ringende 45 verdrehsicher in einer Aufnahme 49 aufgenommenen Kopf 67 auf, der an einem Bolzenabschnitt 68 angeordnet ist. Der Kopf 67 und die Aufnahme 49 weisen beispielsweise zueinander komplementäre, insbesondere polygonale, Verdrehsicherungskonturen auf.

Der Bolzenabschnitt 68 durchsetzt Durchtrittsöffnungen 56 und 57 an den Ringenden 45 und 46 sowie den Stützkörper 61 und greift mit einem freien Ringende in eine Einstecköffnung 77 eines Handgriffkörpers 70 des Handgriffs 60 ein. An dem freien Ende des Bolzenabschnitts 68 ist ein Gewinde vorgesehen, welches in eine Mutter 69 eingeschraubt ist, die im Handgriffkörper 70 verdrehfest aufgenommen ist.

Ferner ist es vorteilhaft, wenn am freien Ende des Bolzenabschnitts 68 ein Anschlag 69A, beispielsweise eine verdrehfest festgelegte Mutter, ein Flanschvorsprung oder dergleichen, angeordnet ist, der den Stellweg der Mutter 69 entlang des Bolzenabschnitts 68 begrenzt, sodass die Mutter 69 nicht verloren gehen kann und/oder der Bolzenabschnitt 68 nicht vollständig aus der Mutter 69 ausschraubbar ist. Mithin bildet also der Anschlag 69A eine Art Verliersicherung für die Mutter 69.

Der Handgriff 60 und insbesondere der Handgriffkörper 70 haben eine Längsgestalt und erstrecken sich entlang einer Längsmittelachse LM des Handgriffs 60.

Der Handgriffkörper 70 ist relativ zum Stützkörper 61 und relativ zum Ringkörper um eine Drehachse D, die vorzugweise koaxial zur Spannachse SP und/oder koaxial zur Längsmittelachse LM ist, verdrehbar, wodurch die Mutter 69 entlang des Bolzenabschnitts 68 geschraubt wird und somit der Kopf 67 des Spannankers 66, der einen Widerlagerkörper bildet, zum Handgriffkörper 70 hin oder von diesem weg bewegt wird. Dadurch wird das Ringende 45 zum Ringende 46 hin in die Klemmstellung K betätigt oder zu einer Bewegung vom Ringende 46 weg in Richtung der Lösestellung betätigt oder freigegeben. Eine Hand H eines Bedieners BE kann beispielsweise den Griffabschnitt 71 mit mehreren Fingern F umgreifend den Handgriffkörper 70 und somit die Mutter 69 um die Drehachse D drehbetätigen. Der Handgriffkörper 70 bildet eine Klemm-Betätigungshandhabe 78 zur Verstellung der Klemmaufnahme 42 zwischen der Lösestellung L und der Klemmstellung K.

Selbstverständlich kann anstelle der Mutter 69 auch unmittelbar oder integral am Handgriffkörper 70 ein Gewinde zum Einschrauben des Bolzenabschnitts 68 vorgesehen sein. Ferner kann der Handgriffkörper 70 auch einen Schraubvorsprung aufweisen, der in eine Schraubaufnahme am Ringende 45 des Ringkörpers 44 eingeschraubt ist, um eine Spannbetätigung bezüglich der Spannachse SP zu bewirken.

Der Handgriffkörper 70 weist einen Griffabschnitt 71 zum Umgreifen durch einen Bediener auf. Der Griffabschnitt 71 erstreckt sich zwischen Stützvorsprüngen 72 und 73, die am freien Endbereich des Handgriffs 60 bzw. dem Stützkörper 61 zugewandt sind. Die Stützvorsprünge 72 und 73 sind in der Art von Flanschvorsprüngen ausgestaltet. Der Handgriffkörper 70 weist weiterhin eine Halteaufnahme 74 für die Mutter 69 auf.

Im Bereich des Griffabschnittes 71 und/oder des Stützvorsprungs 72 ist vorzugsweise eine elastische Schicht 75 vorgesehen.

An dem Stützvorsprung 73 ist vorteilhaft ein Verstärkungskörper 76 vorgesehen, mit dem sich der Handgriffkörper 70 am Stützkörper 61 abstützt.

Zur axialen formschlüssigen Verriegelung oder Befestigung der Handgriffvorrichtung 40 bezüglich der Steckachse S an dem Befestigungsabschnitt 20 der Hand-Werkzeugmaschine 10 dient ein Axialformschlusskörper 80, der eine Axialformschlusskontur 81 zum Eingriff in die Gegen-Axialformschlusskontur 25 des Befestigungsabschnittes 20 aufweist. Die Axialformschlusskontur 81 weist eine Frontfläche 82 auf, die im Eingriff der Axialformschlusskontur 81 mit der Gegen-Axialformschlusskontur 25 dem Boden 27 der Nut 26 gegenüberliegt oder an dem Boden 27 abgestützt ist. Von der Frontfläche 82 erstrecken sich Stützflächen 83, z.B. Seitenflanken oder Seitenwände, winkelig weg, beispielsweise rechtwinkelig weg, die zur formschlüssigen Abstützung an den Stützflächen 28 der Nut 26 vorgesehen sind.

Der Axialformschlusskörper 80 ist entlang einer Stellachse SA zwischen einer Eingriffsstellung E, in der die Axialformschlusskontur 81 mit der Gegen-Axialformschlusskontur 25 bzw. Nut 26 in Eingriff ist, und einer Lösestellung L, in der der Axialformschlusskörper 80 oder die Axialformschlusskontur 81 außer Eingriff mit der Gegen-Axialformschlusskontur 25 ist, verschieblich anhand einer Führungseinrichtung 87 gelagert.

Die Frontfläche 82 ist bezüglich der Stellachse SA schräg geneigt und bildet eine Schrägfläche 82B oder weist eine Schrägfläche als eine Einführschräge 82B auf. Die Einführschräge 82B erleichtert ein Ineingriffbringen der Axialformschlusskontur 81 mit der Gegen-Axialformschlusskontur 25.

Als Bestandteil der Führungseinrichtung 87 kann beispielsweise der Spannanker 87 dienen, der eine Durchtrittsöffnung 86 des Axialformschlusskörpers 80 durchdringt. Der Axialformschlusskörper 80 ist entlang des Spannankers 87 verschieblich bezüglich der Stellachse SA gelagert.

Weiterhin ist die Aufnahme 53 am Klemmring 41 zur Aufnahme und/oder Führung des Axialformschlusskörpers 80 ausgestaltet. Der Axialformschlusskörper 80 ist in der Aufnahme 53 aufgenommen und/oder entlang der Stellachse SA geführt.

Ein im Wesentlichen zylindrischer Abschnitt 88 des Axialformschlusskörpers 80 ist beispielsweise in einer im Wesentlichen zylindrischen Führungsaufnahme 58 am Ringende 46 aufgenommen.

In der Freigabestellung F befindet sich der Axialformschlusskörper 80 ausschließlich in der Führungsaufnahme 58 und/oder ist in die Führungsaufnahme 58 zurückgezogen. In der Eingriffsstellung E steht der Axialformschlusskörper 80 vor die Führungsaufnahme 58 vor und taucht er in eine Stützaufnahme 59 am Ringende 47 ein, die der Führungsaufnahme 58 gegenüberliegt und mit dieser fluchtet. Grundsätzlich möglich wäre es aber auch, dass der Axialformschlusskörper 80 bei entsprechender Länge zumindest partiell in die Stützaufnahme 59 auch in der Freigabestellung F eingreift. Die Stützaufnahme 59 und die Führungsaufnahme 58 weisen vorzugsweise gleiche Querschnitte quer zur Stellachse SA auf. Somit ist der Axialformschlusskörper 80 in der Eingriffsstellung E an beiden Ringenden 46 und 47 quer zu der Steckachse S abgestützt und kann somit die Handgriffvorrichtung 40 optimal am Befestigungsabschnitt 20 der Hand-Werkzeugmaschine 10 bezüglich axial in Richtung der Steckachse S wirkender Kräfte abstützen.

Ferner ist der Axialformschlusskörper 80 bezüglich der Stellachse SA vorzugsweise verdrehsicher an der Handgriffvorrichtung 40, beispielsweise bezüglich des Klemmrings 41 geführt. Dazu hat der Axialformschlusskörper 80 beispielsweise Verdrehsicherungskonturen 89, insbesondere nach radial außen bezüglich der Steckachse S vorstehende Führungsvorsprünge, die in Eingriff mit Gegen-Verdrehsicherungskonturen 59A, beispielsweise Nuten, Schlitze oder dergleichen andere Führungsaufnahmen, sind. Die Verdrehsicherungskonturen 89 und die Gegen-Verdrehsicherungskonturen 59A erstrecken sich parallel zur Stellachse SA und haben vorzugsweise bezüglich derselben eine Längsgestalt.

Zur Betätigung des Axialformschlusskörpers 80 dient eine Formschluss-Betätigungshandhabe 90. Die Formschluss-Betätigungshandhabe 90 könnte zwar prinzipiell mit dem Axialformschlusskörper 80 bewegungsgekoppelt sein, beispielsweise durch ineinander eingreifende Mitnahmekonturen, ist jedoch vorzugsweise einstückig mit dem Axialformschlusskörper 80.

Die Formschluss-Betätigungshandhabe 90 umfasst ein als Hülsenkörper 91A ausgestaltetes Griffstück 91, welches am von der Axialformschlusskontur 81 abgewandten Endbereich des Abschnitts 88 des Axialformschlusskörpers 80 angeordnet ist. Das Griffstück 91 weist eine Grifffläche 92 auf, die vorzugsweise eine Schräggestalt und/oder eine Griffmulde aufweist. Die Grifffläche 92 steigt vom Klemmring 41 her in Richtung des Handgriffkörpers 70 an. Somit ist die Grifffläche 92 durch einen Daumen DA des Bedieners BE bequem ergreifbar und in Richtung des Handgriffkörpers 60 entlang der Stellachse SA betätigbar, wenn der Bediener BE den Handgriffkörper 60 mit seinen anderen Fingern F umgreift.

An seiner dem Klemmring 41 zugewandten Seite weist die Formschluss-Betätigungshandhabe 90 eine Aufnahme 93 auf, in die die Umfangswand 55, welche die Aufnahme 53 am Klemmring 41 begrenzt, eingreift. Auch diese ineinander eingreifenden Komponenten können einen Bestandteil der Führungseinrichtung 87 bilden. Jedenfalls greift die Umfangswand 55 in der Eingriffsstellung E in die Aufnahme 93 des Griffstücks 91 ein. Vorteilhaft ist es, wenn die Umfangswand 55 auch in der Freigabestellung F zumindest teilweise noch in die Aufnahme 93 eingreift.

Der Axialformschlusskörper 80 und somit die Axialformschlusskontur 81 ist in die Eingriffsstellung E durch eine Federanordnung 95 federbelastet. Die Federanordnung 95 umfasst eine Feder 96, beispielsweise eine Schraubenfeder. Die Federanordnung 95 stützt sich einerseits in einer Aufnahme 94 am Axialformschlusskörper 80, beispielsweise am dem Handgriffkörper 70 zugewandten Längsendbereich des Abschnitts 88, andererseits am Stützkörper 61 ab, beispielsweise an dessen Stützvorsprung 63, insbesondere der Stirnseite des Stützvorsprungs 63. Der Axialformschlusskörper ist also entgegen der Kraft der Federanordnung 85 aus der Eingriffsstellung E in die Freigabestellung F zu betätigen. Der Freigabestellung F ist ein bezüglich des Handgriffs 60 ortsfester Anschlag 65 zugeordnet. Der Anschlag 65 wird beispielsweise von der Stützkontur 64 des Stützkörpers 61 gebildet oder durch diese bereitgestellt, an der ein Anschlag 97 des Griffstücks 91 in der Freigabestellung F anschlägt.

Damit die Axialformschlusskontur 81 leicht in Eingriff mit der Nut 26 bringbar ist, ist an der Frontfläche 82 eine zum freien Ende 85 des Axialformschlusskörpers 80 hin ansteigende Schrägfläche 84 vorgesehen, derart, dass das freie Ende 85 einen größeren Abstand zur Klemmaufnahme 42 oder Innenumfangsfläche 43 aufweist als der dem Abschnitt 88 des Axialformschlusskörpers 80 zugewandte Bereich der Frontfläche 82.

Vorteilhaft ist an der Frontfläche 82 ein ausgerundeter Bereich 82A vorgesehen, dessen Rundung etwa der Rundung der Innenumfangsfläche 43 entspricht, sodass der Bereich 82A in der Eingriffsstellung E formschlüssig am Boden 27 der Nut 26 anliegen kann.

An der Frontfläche 82 ist weiterhin eine Schrägfläche oder Keilfläche 82B ausgebildet, die im Sinne eines Verkeilens mit der Gegen-Axialformschlusskontur 25 in Eingriff mit derselben bringbar ist. Die Keilfläche 82B ist in einem Winkel α zu der Stellachse SP geneigt. Der Winkel α ist ein flacher Winkel von beispielsweise etwa 5° bis 25°, im vorliegenden Fall etwa 10° bis 15°. Durch die Keilfläche 82B wird eine entlang der Stellachse SP wirkende, beispielsweise durch die Federanordnung 95 erzeugte Stellkraft Fs in eine Anpresskraft Fa umgelenkt, die auf den Boden 27 der Gegen-Axialformschlusskontur 25 einwirkt. Die flache Neigung der Keilfläche 82B, mithin also der kleine Winkel α, bewirkt dabei eine Kraftverstärkung, d. h. Anpresskraft Fa ist größer, insbesondere mehrfach größer, als die Stellkraft Fs.

Vorteilhaft weist die Handgriffvorrichtung 40 ein Tiefenanschlagelement 99 auf zur Einstellung einer Eindringtiefe des Arbeitswerkzeugs 19 oder 19A in ein Werkstück. Das Tiefenanschlagelement 99 ist beispielsweise ein Stab, der parallel zur Steckachse S verschieblich in einer Aufnahme 98 der Handgriffvorrichtung 40 aufgenommen ist. Die Aufnahme 98 ist am Klemmring 41 vorgesehen, insbesondere am Ringende 45.

Wenn die Handgriffvorrichtung 40 von der Hand-Werkzeugmaschine 10 entfernt werden soll, ist vorgesehen, dass zunächst die Klemmaufnahme 42 von der Klemmstellung K in die Lösestellung L verstellt wird. Dazu genügt eine geringfügige Verdrehung des Handgriffkörpers 70, also der Klemm-Betätigungshandhabe 78, um die Drehachse D. Dann löst der Bediener die formschlüssige Verriegelung durch Verstellung des Axialformschlusskörpers 80 aus der Eingriffsstellung E in die Freigabestellung F, indem er die Formschluss-Betätigungshandhabe 90 in Richtung des Handgriffkörpers 70 verstellt, beispielsweise mittels eines vorderen Daumenglieds DAG seines Daumens DA verschiebt. Dazu ist ein kurzer Stellweg ausreichend. Sodann kann der Bediener die Handgriffvorrichtung 40 beispielsweise ganz von dem Befestigungsabschnitt 20 der Hand-Werkzeugmaschine 10 entfernen, also entlang der Steckachse S sozusagen abziehen.

Es ist auch möglich, dass der Bediener die Handgriffvorrichtung 40 nur teilweise entlang der Steckachse S verstellt, so dass die Drehformschlusskonturen 30, 50 außer Eingriff gelangen und die Handgriffvorrichtung 40 um die Steckachse S verdrehbar bezüglich der Hand-Werkzeugmaschine 10 ist. Ist die geeignete Winkelposition der Handgriffvorrichtung 40 zum Maschinengehäuse 11 eingestellt, wird die Handgriffvorrichtung 40 wieder in Richtung der Steckachse S zu Maschinengehäuse 11 hin verstellt, wobei die Drehformschlusskonturen 30, 50 in Eingriff miteinander gelangen. Vorteilhaft rastet auch der Axialformschlusskörper 80 in die Gegen-Axialformschlusskontur 25 durch die Kraftbeaufschlagung der Federanordnung 95 ein.

Ein in Figur 9 dargestelltes Konzept sieht vor, dass der Axialformschlusskörper 80 nur als zur Verklemmung der Handgriffvorrichtung 40 an der Hand-Werkzeugmaschine 10 zusätzliche Sicherheitsmaßnahme vorgesehen ist, die nur ein vollständiges Entfernen der Handgriffvorrichtung 40 von der Hand-Werkzeugmaschine 10 verhindert. In Figur 9 sind bisher beschriebene Elemente baugleich, insbesondere die Handgriffvorrichtung 40 nicht modifiziert, während ein alternativer Befestigungskörper 35A oder eine damit ausgestattete alternative Hand-Werkzeugmaschine 10A vorgesehen sind. Anstelle der Gegen-Axialformschlusskontur 25 ist eine in Bezug auf die Steckachse S breitere Gegen-Axialformschlusskontur 25A mit einer breiteren Nut 26A vorgesehen, deren Stützflächen 28A einen größeren Abstand bezüglich der Steckachse S aufweisen als die Stützflächen 28. Dadurch kann zwar die Handgriffvorrichtung 40 nach Lösen der Verklemmung der Klemmaufnahme 42, also nach deren Verstellung in die Lösestellung L, entlang der Steckachse S an der Haltefläche 24 entlang verschoben werden, jedoch nur so weit, bis der Axialformschlusskörper 80 formschlüssig an einer der Stützflächen 28A anschlägt. Die Breite der Nut 26A oder Gegen-Axialformschlusskontur 25A bezüglich der Steckachse S ist so bemessen, dass durch eine Axialverschiebung der Handgriffvorrichtung 40 und der Hand-Werkzeugmaschine 10A entlang der Steckachse S relativ zueinander um einen Verstellweg VS die Drehformschlusskonturen 30, 50 außer Eingriff und in Eingriff gebracht werden können, jedoch die Handgriffvorrichtung 40 erst dann von der Hand-Werkzeugmaschine 10A entfernbar ist, wenn der Axialformschlusskörper 80 in die Freigabestellung F verstellt ist, in der er nicht mehr in die Gegen-Axialformschlusskontur 25A eingreift. Es versteht sich, dass alternativ oder ergänzend zu dieser Lösung auch beispielsweise eine Breite der Axialformschlusskontur 81 bezüglich der Steckachse S veränderbar ist, sodass der Axialformschlusskörper 80 beispielsweise auch in der Nut 26 oder Gegen- Axialformschlusskontur 25 in der Eingriffsstellung E ein Bewegungsspiel bezüglich der Steckachse S aufweist, welches es ermöglicht, die Drehformschlusskonturen 30, 50 in Eingriff oder außer Eingriff zu bringen.

Bei einem in Figur 4 dargestellten Axialformschlusskörper 80A sind sozusagen beide bisher erläuterten Lösungen miteinander verbunden, nämlich einerseits, dass der Axialformschlusskörper 80A in der Eingriffsstellung E mindestens mit derjenigen Stützfläche 83, die den größeren Abstand zu den Gegen-Drehformschlusskonturen 30 in der jeweiligen Montageposition der Handgriffvorrichtung 40 an der Hand-Werkzeugmaschine 10 aufweist, an der von den Gegen-Drehformschlusskonturen 30 am weitesten entfernten Stützfläche 28 der Nut 26 anliegt und somit selbst bei einer Verstellung des Klemmrings 41 in die Lösestellung L einen formschlüssigen Halt der Handgriffvorrichtung 40 an der Hand-Werkzeugmaschine 10 bezüglich der Steckachse S sowohl in radialer als auch axialer Richtung der Steckachse S realisiert. Ferner kann auch der Axialformschlusskörper 80A in die Freigabestellung F anhand der Formschluss-Betätigungshandhabe 90 verstellt werden, in der er nicht mehr in die Gegen-Axialformschlusskontur 25 eingreift, sodass die Handgriffvorrichtung 40 vollständig von der Hand-Werkzeugmaschine entfernt werden kann.

Des Weiteren ist eine Zwischenstellung Z des Axialformschlusskörpers 80 zwischen der Eingriffstellung E und der Freigabestellung F einstellbar, in der eine Haltekontur 81A, die beispielsweise vor die Schrägfläche 84 vorsteht, noch in Eingriff mit der Gegen- Axialformschlusskontur 25 ist. Die Haltekontur 81A ist beispielsweise als ein Haltevorsprung, insbesondere als eine Rippe, eine Schrägfläche oder dergleichen, ausgestaltet, der vor die Frontfläche 82 vorsteht, jedoch in Bezug auf die Steckachse einen Abstand zu den Stützflächen 83 aufweist. Wenn der Axialformschlusskörper 80A in die Zwischenstellung Z verstellt ist, hat die Handgriffvorrichtung 40 bezüglich der Steckachse S ein Bewegungsspiel derart, dass die Stützflächen 83A des Haltevorsprungs oder der Haltekontur 81A zwischen den Stützflächen 28 der Nut 26 bezüglich der Steckachse S verschieblich sind, sodass die Drehformschlusskonturen 30 und 50 außer Eingriff und in Eingriff bringbar sind, die Handgriffvorrichtung 40 jedoch nicht vom Befestigungsabschnitt 20 der Hand-Werkzeugmaschine 10 entfernbar ist.

## Patentansprüche

1. Handgriffvorrichtung (40) zur lösbaren Befestigung an einer Hand-Werkzeugmaschine (10), insbesondere einer Bohrmaschine oder Schraubmaschine, wobei die Handgriffvorrichtung (40) einen Klemmring (41) mit einer Klemmaufnahme (42) zur Aufnahme eines Befestigungsabschnittes (20), insbesondere eines Maschinenhalses, der Hand-Werkzeugmaschine (10) und einen Handgriff (60) aufweist, der von dem Klemmring (41) absteht und zum Ergreifen und/oder zum Umgreifen durch einen Bediener (BE) vorgesehen und ausgestaltet ist, wobei die Klemmaufnahme (42) anhand einer durch den Bediener (BE) manuell betätigbaren Klemm-Betätigungshandhabe (78) zwischen einer den Befestigungsabschnitt (20) der Hand-Werkzeugmaschine (10) klemmenden Klemmstellung (K), in der eine Innenumfangsfläche (43) der Klemmaufnahme (42) im Klemmsitz an dem Befestigungsabschnitt (20) der Hand-Werkzeugmaschine (10) anliegt, und einer den Befestigungsabschnitt (20) der Hand-Werkzeugmaschinen (10) freigebenden Lösestellung (L) verstellbar ist, in welcher der Befestigungsabschnitt (20) der Hand-Werkzeugmaschine (10) in die Klemmaufnahme (42) entlang einer Steckachse (S) einsteckbar ist, und wobei die Handgriffvorrichtung (40) einen beweglich bezüglich der Klemmaufnahme (42) gelagerten Axialformschlusskörper (80) mit einer Axialformschlusskontur (81) zum Eingriff in eine Gegen-Axialformschlusskontur (25) des Befestigungsabschnittes (20) der Hand-Werkzeugmaschine (10) aufweist, **dadurch gekennzeichnet, dass** sie eine von der Klemm-Betätigungshandhabe (78) separate und durch den Bediener (BE) unabhängig von der Klemm-Betätigungshandhabe (78) manuell betätigbare Formschluss-Betätigungshandhabe (90) zum Verstellen des Axialformschlusskörpers (80) zwischen einer Eingriffsstellung, in der die Axialformschlusskontur (81) im Eingriff mit der Gegen-Axialformschlusskontur (25) ist und die Handgriffvorrichtung (40) bezüglich der Steckachse (S) formschlüssig an dem Befestigungsabschnitt (20) der Hand-Werkzeugmaschine (10) verriegelt, und einer Freigabestellung (F) aufweist, in der die Axialformschlusskontur (81) außer Eingriff mit der Gegen-Axialformschlusskontur (25) ist und die Hand-Werkzeugmaschine (10) und die Haltevorrichtung bezüglich der Steckachse (S) relativ zueinander verschieblich sind.

2. Handgriffvorrichtung (40) nach Anspruch 1, **dadurch gekennzeichnet, dass** die Axialformschlusskontur (81) zwischen der Eingriffsstellung und der Freigabestellung (F) verstellbar ist, wenn die Klemmaufnahme (42), insbesondere der Klemmring (41), in der Lösestellung (L) ist, und/oder dass die Axialformschlusskontur in der Eingriffsstellung vor die Innenumfangsfläche (43) der Klemmaufnahme (42) vorsteht, wenn die Klemmaufnahme (42) in der Lösestellung (L) ist.

3. Handgriffvorrichtung nach Anspruch 1 oder 2, **dadurch gekennzeichnet, dass** die Axialformschlusskontur (81) in der Eingriffsstellung die Handgriffvorrichtung bezüglich der Steckachse (S) axial verschiebefest und/oder formschlüssig fixiert und/oder dass der Axialformschlusskörper (80) und die Formschluss-Betätigungshandhabe (90) fest miteinander verbunden oder einstückig sind oder durch eine Mitnahmeeinrichtung bewegungsgekoppelt sind und/oder dass der Axialformschlusskörper (80) durch eine Federanordnung (95) in die Eingriffsstellung belastet ist.

4. Handgriffvorrichtung nach einem der vorhergehenden Ansprüche, **dadurch gekennzeichnet, dass** der Axialformschlusskörper (80) relativ zum Klemmring (41) entlang einer Stellachse (SA) linear verschieblich gelagert ist.

5. Handgriffvorrichtung nach Anspruch 4, **dadurch gekennzeichnet, dass** an dem Handgriff (60) und/oder dem Klemmring (41) eine Führungseinrichtung zum linearen Führen des Axialformschlusskörpers (80) entlang der Stellachse (SA) vorgesehen ist und/oder dass die Stellachse (SA) tangential oder in einem Radialabstand tangential zur Innenumfangsfläche (43) der Klemmaufnahme (42) verläuft und/oder dass die Axialformschlusskontur (81) eine bezüglich der Stellachse (S) flachgeneigte und/oder in einem Winkel (α) von weniger als 30°, insbesondere weniger als 25°, besonders bevorzugt weniger als 20°, geneigte Schrägfläche oder Keilfläche (82B) zur Anlage und/oder zum Verkeilen mit der Gegen-Axialformschlusskontur (25), insbesondere einem Boden (27) der Gegen-Axialformschlusskontur (25), aufweist und/oder dass der Handgriff (60) eine Längsmittelachse (LM) aufweist, zu der die Stellachse (SA) parallel oder koaxial ist, und/oder dass der Axialformschlusskörper (80) relativ zum Klemmring (41) ausschließlich linear verschieblich und/oder nicht schwenkbar oder drehbar gelagert ist.

6. Handgriffvorrichtung nach einem der vorhergehenden Ansprüche, **dadurch gekennzeichnet, dass** die Axialformschlusskontur (81) bezüglich der Innenumfangsfläche (43) der Klemmaufnahme (42) und/oder bezüglich eines Zentrums der Klemmaufnahme (42) zwischen der Eingriffsstellung und der Freigabestellung (F) relativ und/oder tangential verschieblich gelagert ist und/oder dass die Klemm-Betätigungshandhabe (78) zur Verstellung der Klemmaufnahme (42) zwischen der Klemmstellung (K) und der Lösestellung (L) bezüglich des Klemmrings (41) drehbar gelagert ist und die Formschluss-Betätigungshandhabe (90) zur Verstellung des Axialformschlusskörpers (80) zwischen der Eingriffsstellung und der Freigabestellung (F) bezüglich des Klemmrings (41) verschieblich gelagert ist und/oder dass die Klemm-Betätigungshandhabe (78) durch einen von einem Bediener (BE) mit seiner Handinnenfläche umgreifbaren stabförmigen Handgriffkörper (70) des Handgriffs (60) gebildet ist oder einen solchen Handgriffkörper (70) aufweist und/oder dass die Formschluss-Betätigungshandhabe (90) zwischen dem Klemmring (41) und der Klemm-Betätigungshandhabe (78) angeordnet ist.

7. Handgriffvorrichtung nach einem der vorhergehenden Ansprüche, **dadurch gekennzeichnet, dass** zwischen einem zum Umgreifen der Klemm-Betätigungshandhabe (78) vorgesehenen Griffabschnitt der Klemm-Betätigungshandhabe (78) und einer zur manuellen Betätigung vorgesehenen Grifffläche (92) der Formschluss-Betätigungshandhabe (90) ein Abstand vorgesehen ist, der etwa dem Abstand zwischen einem vorderen Daumenglied (DAG) einer Hand (H) eines erwachsenen Bedieners (BE) und einem Zeigefinger der Hand entspricht, wenn der Daumen (DA) von der Hand (H) abgespreizt ist, sodass der Bediener (BE) den Griffabschnitt der Klemm-Betätigungshandhabe (78) umgreifend mit dem vorderen Daumenglied (DAG) die Formschluss-Betätigungshandhabe (90) betätigen kann, und/oder dass die Formschluss-Betätigungshandhabe (90) als ein Ringkörper oder Hülsenkörper (91A) ausgestaltet ist.

8. Handgriffvorrichtung nach einem der vorhergehenden Ansprüche, **dadurch gekennzeichnet, dass** der Klemmring (41) durch einen Spannanker (66) zwischen der Klemmstellung (K) und der Lösestellung (L) verstellbar ist.

9. Handgriffvorrichtung nach Anspruch 8, **dadurch gekennzeichnet, dass** der Axialformschlusskörper (80) von dem Spannanker (66) durchsetzt ist und/oder an dem Spannanker (66) geführt ist und/oder dass der Spannanker (66) durch einen Handgriffkörper (70) der Klemm-Betätigungshandhabe (78) linear entlang einer Spannachse (SP), insbesondere durch eine Drehbetätigung des Handgriffkörpers (70) um die Spannachse (SP), verstellbar ist, wobei vorteilhaft vorgesehen ist, dass ein Gewindeabschnitt des Spannankers (66) in eine Schraubaufnahme des Handgriffkörpers (70) eingeschraubt ist, sodass durch die Drehbetätigung des Handgriffkörpers (70) der Spannanker (66) relativ zu der Schraubaufnahme linear verstellbar ist, wobei ein Anschlag (69A) vorgesehen ist, der ein vollständiges Ausschrauben des Spannankers (66) aus der Schraubaufnahme blockiert.

10. Handgriffvorrichtung nach einem der vorhergehenden Ansprüche, **dadurch gekennzeichnet, dass** die Handgriffvorrichtung (40) mindestens eine Drehformschlusskontur (50) zum Eingriff in eine Gegen-Drehformschlusskontur (30) am Befestigungsabschnitt (20) der Hand-Werkzeugmaschine (10) aufweist, wobei die Gegen-Drehformschlusskontur (30) und Drehformschlusskontur (50), wenn sie in Eingriff miteinander sind, die Handgriffvorrichtung (40) relativ zum Befestigungsabschnitt (20) der Hand-Werkzeugmaschine (10) bezüglich der Steckachse (S) drehfest fixieren.

11. Handgriffvorrichtung nach einem der vorhergehenden Ansprüche, **dadurch gekennzeichnet, dass** die Axialformschlusskontur (81) in ihrer in die Gegen-Axialformschlusskontur (25) eingreifenden Eingriffsstellung oder in einer Zwischenstellung zwischen der Eingriffsstellung und der Lösestellung (L) die Handgriffvorrichtung (40) bezüglich der Steckachse (S) um einen vorbestimmten Verstellweg (VS) axial verschieblich, jedoch verliersicher an dem Befestigungsabschnitt (20) hält, wobei vorteilhaft vorgesehen ist, dass der Verstellweg (VS) so bemessen ist, dass die Drehformschlusskontur (50) und die Gegen-Drehformschlusskontur (30) außer Eingriff und in Eingriff miteinander bringbar sind.

12. Handgriffvorrichtung nach einem der vorhergehenden Ansprüche, **dadurch gekennzeichnet, dass** der Ringkörper (44) des Klemmrings (41) zur Verstellung zwischen der Klemmstellung (K) und der Lösestellung (L) zueinander hin und voneinander weg verstellbare Ringenden (44, 45) aufweist und der Axialformschlusskörper (80) an einem oder beiden Ringenden (44, 45) abgestützt ist und/oder zwischen der Eingriffsstellung (E) und der Freigabestellung (F) beweglich gelagert ist und/oder dass der Axialformschlusskörper (80) ein von dem Klemmring (41) separater Körper ist und/oder nicht einstückig mit dem Klemmring (41) ist und/oder dass der Axialformschlusskörper (80) unabhängig von der Klemm-Betätigungshandhabe (78) zwischen der Eingriffstellung (E) und der Freigabestellung (F) verstellbar ist und/oder nicht mit der Klemm-Betätigungshandhabe bewegungsgekoppelt und/oder in Betätigungseingriff ist.

13. Handgriffvorrichtung nach einem der vorhergehenden Ansprüche, **dadurch gekennzeichnet, dass** der Axialformschlusskörper (80) ausschließlich durch die Formschluss-Betätigungshandhabe (90) zwischen der Eingriffstellung (E) und der Freigabestellung (F) betätigbar ist und/oder nicht durch die Klemm-Betätigungshandhabe (78) betätigbar ist und/oder dass die Formschluss-Betätigungshandhabe (90) eine zu der Klemm-Betätigungshandhabe (78) hin ansteigende und/oder zu einem Hintergreifen geeignete Grifffläche (92) aufweist, sodass ein Bediener, dessen Hand die Klemm-Betätigungshandhabe (78) mit ihrer Handfläche umgreift, die Grifffläche (92) mit einem vor die Handfläche der Hand vorstehenden Finger, insbesondere Zeigefinger, zur Verstellung des Axialformschlusskörpers (80) in die Freigabestellung (F) betätigen kann, und/oder dass der Axialformschlusskörper (80) zwischen der Eingriffstellung (E) und der Freigabestellung (F) verstellbar ist, wenn die Klemmaufnahme (42) in der Klemmstellung ist.

14. Handgriffvorrichtung nach einem der vorhergehenden Ansprüche, **dadurch gekennzeichnet, dass** der Axialformschlusskörper (80) eine insbesondere bezüglich seiner Stellachse (SA) stirnseitige Einführschräge (82B) und/oder Frontfläche (82) aufweist, die in der Eingriffsstellung (E) einem Boden (27) der Gegen-Axialformschlusskontur (25) gegenüberliegt oder sich an dem Boden (27) abstützt, wobei die Frontfläche (82) einen Bereich (82A) aufweist, dessen Kontur etwa der Kontur der Klemmaufnahme (42) im Bereich des Axialformschlusskörpers (80) entspricht und/oder eine der Klemmaufnahme (42) entsprechende Rundung aufweist.

15. Hand-Werkzeugmaschine (10) mit einer Handgriffvorrichtung nach einem der vorhergehenden Ansprüche.

## Claims

1. A handle device (40) for releasable fastening on a hand-held power tool (10), in particular a power drill or a power screwdriver, wherein the handle device (40) has a clamping ring (41) with a clamping mount (42) for receiving a fastening portion (20), in particular a machine neck, of the hand-held power tool (10) and a handle (60) which projects from the clamping ring (41) and which is provided and designed for gripping and/or grasping by an operator (BE), wherein, using a clamping-actuation grip (78) which can be manually actuated by the operator (BE), the clamping mount (42) can be adjusted between a clamping position (K) clamping the fastening portion (20) of the hand-held power tool (10), in which clamping position an inner circumferential surface (43) of the clamping mount (42) lies in the clamping seat against the fastening portion (20) of the hand-held power tool (10), and a release position (L) which releases the fastening portion (20) of the hand-held power tool (10), in which release position the fastening portion (20) of the hand-held power tool (10) can be inserted into the clamping mount (42) along an insertion axis (S), and wherein the handle device (40) has an axial-form-fitting body (80) mounted in a movable manner in relation to the clamping mount (42) and having an axial-form-fitting contour (81) for engagement in a mating axial-form-fitting contour (25) of the fastening portion (20) of the hand held power tool (10), **characterized in that** said handle device has a form-fitting actuation grip (90), which is separate from the clamping-actuation grip (78) and which can be manually actuated by the operator (BE) independently of the clamping-actuation grip (78), for adjusting the axial-form-fitting body (80) between an engagement position, in which the axial-form-fitting contour (81) is engaged with the mating axial-form-fitting contour (25) and locks the handle device (40) with respect to the insertion axis (S) in a form-fitting manner on the fastening portion (20) of the hand-held power tool (10), and a release position (F), in which the axial-form-fitting contour (81) is disengaged from the mating axial-form-fitting contour (25), and the hand-held power tool (10) and the holding device can be displaced relative to one another with respect to the insertion axis (S).

2. The handle device (40) according to claim 1, **characterized in that** the axial-form-fitting contour (81) can be adjusted between the engagement position and the release position (F) when the clamping mount (42), in particular the clamping ring (41), is in the release position (L) and/or **in that**, in the engagement position, the axial-form-fitting contour projects in front of the inner circumferential surface (43) of the clamping mount (42) when the clamping mount (42) is in the release position (L).

3. The handle device according to claim 1 or 2, **characterized in that**, in the engagement position, the axial-form-fitting contour (81) fixes the handle device with respect to the insertion axis (S) in an axially nondisplaceable and/or form-fitting manner and/or **in that** the axial-form-fitting body (80) and the form-fitting actuation grip (90) are firmly or integrally connected to one another or movement-coupled by a driver device and/or **in that** the axial-form-fitting body (80) is loaded by a spring arrangement (95) into the engagement position.

4. The handle device according to any one of the preceding claims, **characterized in that** the axial-form-fitting body (80) is mounted so that it can be linearly displaced relative to the clamping ring (41) along a setting axis (SA).

5. The handle device according to claim 4, **characterized in that**, on the handle (60) and/or on the clamping ring (41), a guide device for linearly guiding the axial-form-fitting body (80) along the setting axis (SA) is provided and/or **in that** the setting axis (SA) extends tangentially or at a radial spacing tangentially with respect to the inner circumferential surface (43) of the clamping mount (42) and/or **in that** the axial-form-fitting contour (81) has a sloped inclined surface or wedge-shaped surface (82B) which is inclined flat and/or inclined at an angle (α) of less than 30°, in particular less than 25°, particularly preferably less than 20°, with respect to the setting axis (S) for application and/or wedging with the mating axial-form-fitting contour (25), in particular with a bottom (27) of the mating axial-form-fitting contour (25), and/or **in that** the handle (60) has a longitudinal central axis (LM) with respect to which the setting axis (SA) is parallel or coaxial and/or **in that** the axial-form-fitting body (80) is mounted in an exclusively linearly displaceable and/or non-pivotable or non-rotatable manner relative to the clamping ring (41).

6. The handle device according to any one of the preceding claims, **characterized in that**, with respect to the inner circumferential surface (43) of the clamping mount (42) and/or with respect to a center of the clamping mount (42), the axial-form-fitting contour (81) is mounted so that it can be displaced relatively and/or tangentially between the engagement position and the release position (F), and/or **in that**, for adjusting the clamping mount (42) between the clamping position (K) and the release position (L), the clamping-actuation grip (78) is mounted so that it can rotate with respect to the clamping ring (41), and, for adjusting the axial-form-fitting body (80) between the engagement position and the release position (F), the form-fitting actuation grip (90) is mounted so that it can be displaced with respect to the clamping ring (41) and/or **in that** the clamping-actuation grip (78) is formed by a rod-shaped handle body (70) of the handle (60), which can be grasped by the operator (BE) with the inner surface of his/her hand, or it has such a handle body (70), and/or **in that** the form-fitting actuation grip (90) is arranged between the clamping ring (41) and the clamping-actuation grip (78).

7. The handle device according to any one of the preceding claims, **characterized in that**, between a gripping portion of the clamping-actuation grip (78), provided for grasping the clamping-actuation grip (78), and a gripping surface (92) of the form-fitting actuation grip (90), provided for the manual actuation, a spacing is provided which corresponds approximately to the spacing between the anterior phalanx of the thumb (DAG) of a hand (H) of an adult operator (BE) and an index finger of the hand when the thumb (DA) is splayed out from the hand (H), so that the operator (BE) can actuate the form-fitting actuation grip (90) while grasping the gripping portion of the clamping-actuation grip (78) with the anterior phalanx of the thumb (DAG), and/or **in that** the form-fitting actuation grip (90) is designed as a ring body or a sleeve body (91A).

8. The handle device according to any one of the preceding claims, **characterized in that** the clamping ring (41) can be adjusted by a tensioning anchor (66) between the clamping position (K) and the release position (L).

9. The handle device according to claim 8, **characterized in that** the axial-form-fitting body (80) is passed through by a tensioning anchor (66) and/or guided on the tensioning anchor (66) and/or **in that** the tensioning anchor (66) can be adjusted linearly along a tensioning axis (SP) by a handle body (70) of the clamping-actuation grip (78), in particular by a rotational actuation of the handle body (70) about the tensioning axis (SP), wherein it is advantageously provided that a threaded portion of the tensioning anchor (66) is screwed into a screw mount of the handle body (70), so that, by the rotational actuation of the handle body (70), the tensioning anchor (66) is linearly adjustable relative to the screw mount, wherein a stop (69A) is provided which blocks a complete unscrewing of the tensioning anchor (66) from the screw mount.

10. The handle device according to any one of the preceding claims, **characterized in that** the handle device (40) comprises at least one rotational-form-fitting contour (50) for engagement in a mating rotational-form-fitting contour (30) on the fastening portion (20) of the hand-held power tool (10), wherein the mating rotational-form-fitting contour (30) and the rotational-form-fitting contour (50), when engaged with one another, fix the handle device (40) in a rotationally fixed manner relative to the fastening portion (20) of the hand-held power tool (10) with respect to the insertion axis (S).

11. The handle device according to any one of the preceding claims, **characterized in that** the axial-form-fitting contour (81), in its engagement position engaging in the mating axial-form-fitting contour (25) or in an intermediate position between the engagement position and the release position (L), holds the handle device (40) with respect to the insertion axis (S) so that it can be axially displaced by a predetermined adjustment range (VS) but is held captive on the fastening portion (20), wherein it is advantageously provided that the adjustment range (VS) is dimensioned so that the rotational-form-fitting contour (50) and the mating rotational-form-fitting contour (30) can be disengaged from or engaged with one another.

12. The handle device according to any one of the preceding claims, **characterized in that**, for the adjustment between the clamping position (K) and the release position (L), the ring body (44) of the clamping ring (41) has ring ends (44, 45) which can be adjusted toward one another and apart from one another, and the axial-form-fitting body (80) is supported on one or both ring ends (44, 45) and/or mounted in such a manner that it can be moved between the engagement position (E) and the release position (F) and/or **in that** the axial-form-fitting body (80) is a separate body from the clamping ring (41) and/or is not integral with the clamping ring (41) and/or **in that** the axial-form-fitting body (80) can be adjusted independently of the clamping-actuation grip (78) between the engagement position (E) and the release position (F) and/or is not movement-coupled and/or in actuation engagement with the clamping-actuation grip.

13. The handle device according to any one of the preceding claims, **characterized in that** the axial-form-fitting body (80) can be actuated exclusively by the form-fitting actuation grip (90) between the engagement position (E) and the release position (F) and/or cannot be actuated by the clamping-actuation grip (78) and/or **in that** the form-fitting actuation grip (90) has a gripping surface (92) which rises toward the clamping-actuation grip (78) and/or which is suitable for engaging behind, so that an operator whose hand grasps the clamping-actuation grip (78) with their hand surface can actuate the gripping surface (92) with a finger projecting from the hand surface of the hand, in particular an index finger, in order to adjust the axial-form-fitting body (80) into the release position (F), and/or **in that** the axial-form-fitting body (80) can be adjusted between the engagement position (E) and the release position (F) when the clamping mount (42) is in the clamping position.

14. The handle device according to any one of the preceding claims, **characterized in that** the axial-form-fitting body (80) has an insertion bevel (82B), on the front side in particular with respect to its setting axis (SA), and/or front surface (82), which, in the engagement position (E), faces a bottom (27) of the mating axial-form-fitting contour (25) or is supported on the bottom (27), wherein the front surface (82) has a region (82A), the contour of which corresponds approximately to the contour of the clamping mount (42) in the region of the axial-form-fitting body (80) and/or has a rounding corresponding to the clamping mount (42).

15. A hand-held power tool (10) with a handle device according to any one of the preceding claims.

## Revendications

1. Dispositif de préhension (40) destiné à être fixé de manière amovible sur une machine-outil manuelle (10), en particulier une perceuse ou une visseuse, dans lequel le dispositif de préhension (40) présente une bague de serrage (41) avec un logement de serrage (42) destiné à recevoir une section de fixation (20), en particulier un col de machine, de la machine-outil manuelle (10) et une poignée (60), qui dépasse de la bague de serrage (41) et qui est prévue et configurée pour être saisie et/ou saisie en périphérie par un utilisateur (BE), dans lequel le logement de serrage (42) peut être ajusté à l'aide d'une poignée d'actionnement de serrage (78) pouvant être actionnée manuellement par l'utilisateur (BE) entre une position de serrage (K) serrant la section de fixation (20) de la machine-outil manuelle (10), dans laquelle une surface périphérique intérieure (43) du logement de serrage (42) repose dans le siège de serrage sur la section de fixation (20) de la machine-outil manuelle (10), et une position de desserrage (L) libérant la section de fixation (20) des machinesoutils manuelles (10), dans laquelle la section de fixation (20) de la machine-outil manuelle (10) peut être enfichée dans le logement de serrage (42) le long d'un axe d'enfichage (S), et dans lequel le dispositif de préhension (40) présente un corps à complémentarité de forme axiale (80) monté de manière mobile par rapport au logement de serrage (42) avec un contour à complémentarité de forme axiale (81) pour la prise avec un contre-contour à complémentarité de forme axiale (25) de la section de fixation (20) de la machine-outil manuelle (10), **caractérisé en ce qu'**il présente une poignée d'actionnement à complémentarité de forme (90) séparée de la poignée d'actionnement de serrage (78) et pouvant être actionnée manuellement par l'utilisateur (BE) indépendamment de la poignée d'actionnement de serrage (78) pour l'ajustement du corps à complémentarité de forme axiale (80) entre une position de prise, dans laquelle le contour à complémentarité de forme axiale (81) est en prise avec le contre-contour à complémentarité de forme axiale (25) et verrouille le dispositif de préhension (40) par rapport à l'axe d'enfichage (S) par complémentarité de forme sur la section de fixation (20) de la machine-outil manuelle (10), et une position de libération (F), dans laquelle le contour à complémentarité de forme axiale (81) est hors prise avec le contre-contour à complémentarité de forme axiale (25) et la machine-outil manuelle (10) et le dispositif de maintien peuvent être coulissés l'un par rapport à l'autre par rapport à l'axe d'enfichage (S).

2. Dispositif de préhension (40) selon la revendication 1, **caractérisé en ce que** le contour à complémentarité de forme axiale (81) peut être ajusté entre la position de prise et la position de libération (F) lorsque le logement de serrage (42), en particulier la bague de serrage (41) est dans la position de desserrage (L), et/ou que le contour à complémentarité de forme fait saillie dans la position de prise devant la surface périphérique intérieure (43) du logement de serrage (42) lorsque le logement de serrage (42) est dans la position de desserrage (L).

3. Dispositif de préhension selon la revendication 1 ou 2, **caractérisé en ce que** le contour à complémentarité de forme axiale (81) bloque dans la position de prise le dispositif de préhension par rapport à l'axe d'enfichage (S) de manière solidaire en coulissement et/ou par complémentarité de forme et/ou que le corps à complémentarité de forme axiale (80) et la poignée d'actionnement à complémentarité de forme (90) sont reliés l'un à l'autre de manière solidaire ou d'un seul tenant ou sont couplés en déplacement par un système d'entraînement, et/ou que le corps à complémentarité de forme axiale (80) est contraint dans la position de prise par un ensemble ressort (95).

4. Dispositif de préhension selon l'une quelconque des revendications précédentes, **caractérisé en ce que** le corps à complémentarité de forme axiale (80) est logé de manière à pouvoir coulisser linéairement par rapport à la bague de serrage (41) le long d'un axe de réglage (SA).

5. Dispositif de préhension selon la revendication 4, **caractérisé en ce qu'**un système de guidage destiné à guider linéairement le corps à complémentarité de forme axiale (80) le long de l'axe de réglage (SA) est prévu sur la poignée (60) et/ou la bague de serrage (41) et/ou que l'axe de réglage (SA) s'étend de manière tangentielle ou de manière tangentielle à une distance radiale par rapport à la surface périphérique intérieure (43) du logement de serrage (42) et/ou que le contour à complémentarité de forme axiale (81) présente une surface oblique ou cunéiforme (82B) inclinée à plat par rapport à l'axe de réglage (S) et/ou inclinée à un angle (α) inférieur à 30°, en particulier inférieur à 25°, de manière particulièrement préférée inférieure à 20°, pour l'appui et/ou le calage avec le contre-contour à complémentarité forme axiale (25), notamment un fond (27) du contre-contour à complémentarité de forme axiale (25), et/ou que la poignée (60) présente un axe médian longitudinal (LM) par rapport auquel l'axe de réglage (SA) est parallèle ou coaxial, et/ou que le corps à complémentarité de forme axiale (80) est monté exclusivement de manière à pouvoir coulisser linéairement et/ou de manière non pivotante ou non rotative par rapport à la bague de serrage (41).

6. Dispositif de préhension selon l'une quelconque des revendications précédentes, **caractérisé en ce que** le contour à complémentarité de forme axiale (81) est logé de manière à pouvoir coulisser relativement et/ou tangentiellement par rapport à la surface périphérique intérieure (43) du logement de serrage (42) et/ou par rapport à un centre du logement de serrage (42) entre la position de prise et la position de libération (F) et/ou que la poignée d'actionnement de serrage (78) est montée de manière rotative pour l'ajustement du logement de serrage (42) entre la position de serrage (K) et la position de desserrage (L) par rapport à la bague de serrage (41) et la poignée d'actionnement à complémentarité de forme (90) est montée de manière à pouvoir coulisser par rapport à la bague de serrage (41) pour l'ajustement du corps à complémentarité de forme axiale (80) entre la position de prise et la position de libération (F) et/ou que la poignée d'actionnement de serrage (78) est formée par un corps de préhension en forme de tige (70) de la poignée (60) pouvant être saisi en périphérie par un utilisateur (BE) avec sa paume interne ou un corps de poignée (70) de ce type et/ou que la poignée d'actionnement à complémentarité de forme (90) est disposée entre la bague de serrage (41) et la poignée d'actionnement de serrage (78).

7. Dispositif de préhension selon l'une quelconque des revendications précédentes, **caractérisé en ce qu'**est prévue entre une portion de préhension de la poignée d'actionnement de serrage (78) prévue pour saisir en périphérie la poignée d'actionnement de serrage (78) et une surface de préhension (92) prévue pour l'actionnement manuel de la poignée d'actionnement à complémentarité de forme (90) une distance, qui correspond à peu près à la distance entre une partie avant du pouce (DAG) d'une main (H) d'un utilisateur adulte (BE) et un index de la main, lorsque le pouce (DA) est écarté de la main (H) si bien que l'utilisateur (BE) peut actionner la poignée d'actionnement à complémentarité de forme (90) en saisissant en périphérie la portion de préhension de la poignée d'actionnement de serrage (78) avec la partie avant du pouce (DAG), et/ou que la poignée d'actionnement à complémentarité de forme (90) est configurée comme un corps annulaire ou un corps de douille (91A).

8. Dispositif de préhension selon l'une quelconque des revendications précédentes, **caractérisé en ce que** la bague de serrage (41) peut être ajustée par un ancrage de serrage (66) entre la position de serrage (K) et la position de desserrage (L).

9. Dispositif de préhension selon la revendication 8, **caractérisé en ce que** le corps à complémentarité de forme axiale (80) est traversé par l'ancrage de serrage (66) et/ou est guidé sur l'ancrage de serrage (66) et/ou que l'ancrage de serrage (66) peut être ajusté par un corps de préhension (70) de la poignée d'actionnement de serrage (78) linéairement le long d'un axe de serrage (SP), en particulier par une commande de rotation du corps de préhension (70) autour de l'axe de serrage (SP), dans lequel il est avantageusement prévu qu'une portion filetée de l'ancrage de serrage (66) est vissée dans un logement de vis du corps de préhension (70) si bien qu'en actionnant en rotation le corps de préhension (70), l'ancrage de serrage (66) peut être ajusté linéairement par rapport au logement de vis, dans lequel est prévue une butée (69A) qui bloque un dévissage complet de l'ancrage de serrage (66) hors du logement de vis.

10. Dispositif de préhension selon l'une quelconque des revendications précédentes, **caractérisé en ce que** le dispositif de préhension (40) présente au moins un contour à complémentarité de forme de rotation (50) destiné à venir en prise avec un contre-contour à complémentarité de forme de rotation (30) sur la section de fixation (20) de la machine-outil manuelle (10), dans lequel le contre-contour à complémentarité de forme de rotation (30) et le contour à complémentarité de forme de rotation (50), lorsqu'ils sont en prise l'un avec l'autre, bloquent de manière solidaire en rotation le dispositif de préhension (40) par rapport à la section de fixation (20) de la machine-outil manuelle (10) par rapport à l'axe d'enfichage (S).

11. Dispositif de préhension selon l'une quelconque des revendications précédentes, **caractérisé en ce que** le contour à complémentarité de forme axiale (81) maintient de manière à pouvoir coulisser axialement sur une course d'ajustement (VS) prédéterminée par rapport à l'axe d'enfichage (S), toutefois de manière imperdable sur la section de fixation (20) le dispositif de préhension (40) dans sa position de prise venant en prise avec le contre-contour à complémentarité de forme axiale (25) ou dans une position intermédiaire entre la position de prise et la position de desserrage (L), dans lequel il est avantageusement prévu que la course d'ajustement (VS) soit dimensionnée de telle sorte que le contour à complémentarité de forme de rotation (50) et le contre-contour à complémentarité de forme de rotation (30) puissent être amenés hors prise et en prise l'un avec l'autre.

12. Dispositif de préhension selon l'une quelconque des revendications précédentes, **caractérisé en ce que** le corps annulaire (44) de la bague de serrage (41) présente pour l'ajustement entre la position de serrage (K) et la position de desserrage (L) des extrémités de bague (44, 45) ajustables l'une vers l'autre et de manière à s'éloigner l'une de l'autre et le corps à complémentarité de forme axiale (80) est soutenu sur une ou les deux extrémités de bague (44, 45) et/ou est monté de manière mobile entre la position de prise (E) et la position de libération (F) et/ou que le corps à complémentarité de forme axiale (80) est un corps séparé de la bague de serrage (41) et/ou n'est pas d'un seul tenant avec la bague de serrage (41) et/ou que le corps à complémentarité de forme axiale (80) peut être ajusté indépendamment de la poignée d'actionnement de serrage (78) entre la position de prise (E) et la position de libération (F) et/ou n'est pas couplé en déplacement et/ou est en prise d'actionnement avec la poignée d'actionnement de serrage.

13. Dispositif de préhension selon l'une quelconque des revendications précédentes, **caractérisé en ce que** le corps à complémentarité de forme axiale (80) peut être actionné exclusivement par la poignée d'actionnement à complémentarité de forme (90) entre la position de prise (E) et la position de libération (F) et/ou ne peut pas être actionné par la
poignée d'actionnement de serrage (78) et/ou que la poignée d'actionnement à complémentarité de forme (90) présente une surface de préhension (92) ascendante vers la poignée d'actionnement de serrage (78) et/ou adaptée pour une prise par l'arrière si bien qu'un utilisateur dont la main saisit en périphérie la poignée d'actionnement de serrage (78) avec sa paume peut actionner la surface de préhension (92) avec un doigt, en particulier l'index, qui fait saillie de la paume de la main, pour l'ajustement du corps à complémentarité de forme axiale (80) dans la position de libération (F), et/ou que le corps à complémentarité de forme axiale (80) peut être ajusté entre la position de prise (E) et la position de libération (F) lorsque le logement de serrage (42) est dans la position de serrage.

14. Dispositif de préhension selon l'une quelconque des revendications précédentes, **caractérisé en ce que** le corps à complémentarité de forme axiale (80) présente un biseau d'introduction (82B) et/ou une surface frontale (82) en particulier côté frontal par rapport à son axe de réglage (SA), qui fait face dans la position de prise (E) à un fond (27) du contre-contour à complémentarité de forme axiale (25) ou s'appuie sur le fond (27), dans lequel la surface frontale (82) présente une zone (82A) dont le contour correspond à peu près au contour du logement de serrage (42) dans la zone du corps à complémentarité de forme axiale (80) et/ou présente un arrondi correspondant au logement de serrage (42).

15. Machine-outil manuelle (10) avec un dispositif de préhension selon l'une quelconque des revendications précédentes.
